# FASCICULE DE BREVET EUROPEEN

(11) **EP 3 895 446 B1**
(45) Date de publication et mention de la délivrance du brevet: **25.01.2023**
(21) Numéro de dépôt: 19816809.8
(22) Date de dépôt: 13.12.2019
(51) Int. Cl.: H04R 3/00

(54) **PROCEDE D'INTERPOLATION D'UN CHAMP SONORE, PRODUIT PROGRAMME D'ORDINATEUR ET DISPOSITIF CORRESPONDANTS.**
VERFAHREN ZUR INTERPOLATION EINES SCHALLFELDES UND ZUGEHÖRIGES COMPUTERPROGRAMMPRODUKT UND VORRICHTUNG
METHOD FOR INTERPOLATING A SOUND FIELD AND CORRESPONDING COMPUTER PROGRAM PRODUCT AND DEVICE

(30) Priorité: 14.12.2018 FR 1872951
(43) Date de publication de la demande: 20.10.2021
(73) Titulaire: Fondation B Com, 35510 Cesson Sevigne (FR)
(72) Inventeur: GUÉRIN, Alexandre, 35200 Rennes (FR)
(74) Mandataire: Vidon Brevets & Stratégie
(86) Numéro de dépôt international: PCT/EP2019/085175
(87) Numéro de publication internationale: WO 2020/120772

(56) Documents cités:
- WO-A1-2018/064528
- TYLKA JOSEPH G ET AL: "Soundfield Navigation using an Array of Higher-Order Ambisonics Microphones", CONFERENCE: 2016 AES INTERNATIONAL CONFERENCE ON AUDIO FOR VIRTUAL AND AUGMENTED REALITY; SEPTEMBER 2016, AES, 60 EAST 42ND STREET, ROOM 2520 NEW YORK 10165-2520, USA, 21 septembre 2016 (2016-09-21), XP040681032,
- TYLKA JOSEPH G ET AL: "Comparison of Techniques for Binaural Navigation of Higher-Order Ambisonic Soundfields", AES CONVENTION 139; OCTOBER 2015, AES, 60 EAST 42ND STREET, ROOM 2520 NEW YORK 10165-2520, USA, 23 octobre 2015 (2015-10-23), XP040672273,

## Description

### Domaine de l'invention

Le domaine de l'invention est celui de l'interpolation d'un champ sonore (ou acoustique) ayant été émis par une ou plusieurs sources et ayant été capté par un ensemble fini de microphones.

L'invention a de nombreuses applications, notamment, mais non exclusivement, dans le domaine de la réalité virtuelle, par exemple pour permettre à un auditeur de se déplacer dans une scène sonore qui lui est restituée, ou dans le domaine de l'analyse de scène sonore, par exemple pour déterminer le nombre de sources sonores présentes dans la scène analysée, ou dans le domaine de la restitution d'une scène multicanal, par exemple au sein d'un décodeur MPEG-H 3D, etc.

### Art antérieur et ses inconvénients

Afin d'interpoler un champ sonore en une position donnée d'une scène sonore, une approche classique consiste à estimer le champ sonore à la position donnée à l'aide d'une interpolation linéaire entre les champs tels que captés et encodés par les différents microphones de la scène. Les coefficients d'interpolation sont estimés en minimisant une fonction de coût. Une telle approche est montrée dans le document WO 2018/064528.

Dans une telle approche, les techniques connues privilégient une captation du champ sonore par des microphones dits ambisoniques. Plus particulièrement, un microphone ambisonique encode et délivre le champ sonore qu'il capte dans un format ambisonique. Le format ambisonique se caractérise par des composantes qui consistent en la projection du champ sonore suivant différentes directivités. Ces composantes sont regroupées par ordre. L'ordre zéro encode la pression acoustique instantanée captée par le microphone, l'ordre un encode les trois gradients de pression suivant les trois axes de l'espace, etc. Plus on monte dans les ordres, plus la résolution spatiale de la représentation du champ est importante. Le format ambisonique dans sa représentation complète, i.e. à l'ordre infini, permet d'encoder le champ en tout point à l'intérieur de la sphère maximale exempte de sources sonores, et ayant comme centre l'emplacement physique du microphone ayant effectué la captation. Un tel encodage du champ sonore permet en théorie, à partir d'un seul microphone, de se déplacer à l'intérieur de la zone délimitée par la source la plus proche du microphone, sans pouvoir cependant contourner aucune des sources en question.

De tels microphones permettent ainsi de représenter le champ sonore en trois dimensions via une décomposition de ce dernier en harmoniques sphériques. Cette décomposition est particulièrement adaptée à la navigation dite 3DoF (de l'anglais « Degree of Freedom »), e.g. une navigation suivant les trois dimensions. C'est d'ailleurs ce format qui a été retenu pour les contenus immersifs sur la chaîne de réalité virtuelle de Youtube ou encore sur Facebook-360.

Cependant, les méthodes d'interpolation de l'état de l'art supposent généralement qu'il existe un couple de microphones à égale distance de la position de l'auditeur comme dans la méthode divulguée dans l'article de conférence de A. Southern, J. Wells et D. Murphy : « Rendering walk-through auralisations using wave-based acoustical models », 17th European Signal Processing Conférence, 2009, p. 715-719 ». Une telle condition d'égalité des distances est impossible à garantir en pratique. Par ailleurs, de telles approches ne donnent de résultats intéressants que lorsque le réseau de microphones est dense dans la scène, ce qui est rarement le cas en pratique.

Il existe ainsi un besoin pour une méthode améliorée d'interpolation de champ sonore. En particulier, la méthode doit permettre d'estimer le champ sonore à la position d'interpolation de manière à ce que le champ en question soit cohérent avec la position des sources sonores. Par exemple, un auditeur se situant à la position d'interpolation doit avoir l'impression que le champ interpolé arrive effectivement en direction de la ou des source(s) sonore(s) de la scène sonore qui lorsque le champ en question lui est restitué (e.g. pour permettre à l'auditeur de naviguer dans la scène sonore).

Il existe également un besoin pour que la complexité calculatoire de la méthode d'interpolation soit maitrisée, par exemple pour permettre une implémentation en temps-réel sur des dispositifs à capacité de calcul limitée (e.g. sur un terminal portable, un casque de réalité virtuelle, etc.).

### Exposé de l'invention

Dans un mode de réalisation de l'invention, il est proposé un procédé d'interpolation d'un champ sonore capté par une pluralité de N microphones délivrant chacun le champ sonore encodé sous une forme comprenant au moins une pression captée et un vecteur de gradients de pression associé. Un tel procédé comprend une interpolation du champ sonore en une position d'interpolation délivrant un champ sonore encodé interpolé s'exprimant comme une combinaison linéaire des N champs sonores encodés pondérés chacun par un facteur de pondération correspondant. Le procédé comprend en outre une estimation des N facteurs de pondération à partir au moins :
- de la position d'interpolation ;
- d'une position de chacun desdits N microphones ;
- desdites N pressions captées par lesdits N microphones ; et
- d'une puissance estimée dudit champ sonore à ladite position d'interpolation.

Ainsi, l'invention propose une solution nouvelle et inventive pour réaliser une interpolation d'un champ sonore capté par au moins deux microphones, par exemple dans une scène comprenant une ou plusieurs source(s) sonore(s).

Plus particulièrement, la méthode proposée tire parti de l'encodage du champ sonore sous une forme donnant accès au vecteur de gradients de pression en plus de la pression. De la sorte, le vecteur de gradients de pression du champ interpolé reste cohérent avec celui du champ sonore tel qu'émis par la ou les source(s) de la scène à la position d'interpolation. Par exemple, un auditeur se situant à la position d'interpolation et écoutant le champ interpolé a l'impression que le champ qui lui est restitué est cohérent avec le ou les source(s) sonore(s) (i.e. que le champ qui lui est restitué arrive effectivement en direction de la ou des source(s) sonore(s) en question).

Par ailleurs, l'utilisation d'une puissance estimée du champ sonore à la position d'interpolation pour estimer les facteurs de pondération permet de conserver une complexité calculatoire faible. Ceci permet par exemple une implémentation en temps-réel sur des dispositifs à capacité de calcul limitée.

Selon un mode de réalisation, l'estimation met en oeuvre une résolution de l'équation ${\sum }_{i} {a}_{i} \left(t\right) \hat{{W}_{ι}^{2}} \left(t\right) {x}_{i} \left(t\right) = \hat{{W}_{a}^{2}} \left(t\right) {x}_{a} \left(t\right)$, avec :
- *xᵢ*(*t*) un vecteur représentatif de la position du microphone d'indice i parmi les N microphones ;
- *xₐ*(*t*) un vecteur représentatif de la position d'interpolation ;
- $\hat{{W}_{a}^{2}} \left(t\right)$ l'estimation de la puissance du champ sonore à la position d'interpolation ; et
- $\hat{{W}_{ι}^{2}} \left(t\right)$ une estimation de la puissance instantanée ${W}_{i}^{2} \left(t\right)$ de la pression captée par le microphone d'indice i.

Par exemple, l'équation en question est résolue au sens de la minimisation de l'erreur quadratique moyenne, e.g. par minimisation de la fonction de coût ${‖ {\sum }_{i} {a}_{i} \left(t\right) \hat{{W}_{ι}^{2}} \left(t\right) {x}_{i} \left(t\right) - \hat{{W}_{a}^{2}} \left(t\right) {x}_{a} \left(t\right) ‖}^{2}$. En pratique, la méthode de résolution (e.g. l'algorithme du Simplexe) est choisie en fonction du caractère surdéterminé (plus d'équations que de microphones) ou sous-déterminé (plus de microphones que d'équations).

Selon un mode de réalisation, la résolution est effectuée sous la contrainte que ${\sum }_{i} {a}_{i} \left(t\right) \hat{{W}_{ι}^{2}} \left(t\right) = \hat{{W}_{a}^{2}} \left(t\right)$.

Selon un mode de réalisation, la résolution est en outre effectuée sous la contrainte que les N facteurs de pondération *aᵢ*(*t*) sont tous positifs ou nuls.

Ainsi les inversions de phases sont évitées, conduisant par là-même à des résultats améliorés. Par ailleurs, la résolution de l'équation précitée se trouve accélérée.

Selon un mode de réalisation, l'estimation met également en oeuvre une résolution de l'équation $α {\sum }_{i} {a}_{i} \left(t\right) \hat{{W}_{ι}^{2}} \left(t\right) = α \hat{{W}_{a}^{2}} \left(t\right)$, avec *α* un facteur d'homogénéisation.

Selon un mode de réalisation, le facteur d'homogénéisation *α* est proportionnel à la norme L-2 du vecteur *xₐ*(*t*)*.*

Selon un mode de réalisation, l'estimation comprend :
- un moyennage temporel de ladite puissance instantanée ${W}_{i}^{2} \left(t\right)$ sur une durée temporelle prédéterminée délivrant ladite estimation $\hat{{W}_{ι}^{2}} \left(t\right)$; ou
- un filtrage autorégressif d'échantillons temporels de ladite puissance instantanée ${W}_{i}^{2} \left(t\right)$, délivrant ladite estimation $\hat{{W}_{ι}^{2}} \left(t\right)$.

Ainsi, en utilisant la puissance efficace, les variations de la puissance instantanée ${W}_{i}^{2} \left(t\right)$ sont lissées dans le temps. De la sorte, le bruit pouvant entacher les facteurs de pondération est réduit lors de leur estimation. Le champ sonore interpolé se trouve ainsi plus stable.

Selon un mode de réalisation, l'estimation $\hat{{W}_{a}^{2}} \left(t\right)$ de la puissance du champ sonore à la position d'interpolation est estimée à partir de la puissance sonore instantanée ${W}_{i}^{2} \left(t\right)$ captée par celui des N microphones le plus proche de la position d'interpolation ou à partir de l'estimation $\hat{{W}_{ι}^{2}} \left(t\right)$ de la puissance sonore instantanée ${W}_{i}^{2} \left(t\right)$ captée par celui des N microphones le plus proche de la position d'interpolation.

Selon un mode de réalisation, l'estimation $\hat{{W}_{a}^{2}} \left(t\right)$ de la puissance du champ sonore à la position d'interpolation est estimée à partir d'un barycentre des N puissances sonores instantanées ${W}_{i}^{2} \left(t\right)$ captées par les N microphones, respectivement à partir d'un barycentre des N estimations $\hat{{W}_{ι}^{2}} \left(t\right)$ des N puissances sonores instantanées ${W}_{i}^{2} \left(t\right)$ captées par les N microphones. Un coefficient pondérant la puissance sonore instantanée ${W}_{i}^{2} \left(t\right)$, respectivement pondérant l'estimation $\hat{{W}_{ι}^{2}} \left(t\right)$ de la puissance sonore instantanée ${W}_{i}^{2} \left(t\right)$ captée par le microphone d'indice *i*, dans le barycentre est inversement proportionnel à une version normalisée de la distance entre la position du microphone d'indice *i* délivrant la pression *Wᵢ*(*t*) et la position d'interpolation. La distance est exprimée au sens d'une norme L-*p*.

Ainsi, la pression du champ sonore à la position d'interpolation est estimée de manière précise sur la base des pressions délivrés par les microphones. Notamment, lorsque p est choisi égal à deux, la loi de décroissance de la pression du champ sonore est respectée, conduisant à de bons résultats quelle que soit la configuration de la scène.

Selon un mode de réalisation, le procédé d'interpolation comprend en outre, préalablement à l'interpolation, une sélection des N microphones parmi Nt microphones, Nt>N.

Ainsi, les facteurs de pondération peuvent être obtenus via un système d'équations déterminé ou surdéterminé, permettant ainsi d'éviter ou du moins minimiser les changements de timbres perceptibles à l'oreille sur le champ sonore interpolé.

Selon un mode de réalisation, les N microphones sélectionnés sont les plus proches de la position d'interpolation parmi les Nt microphones.

Selon un mode de réalisation, la sélection comprend :
- une sélection de deux microphones d'indices *i₁* et *i₂* les plus proches de ladite position d'interpolation parmi lesdits Nt microphones ;
- un calcul d'un vecteur médian *u₁₂(t)* ayant pour origine ladite position d'interpolation et pointant entre les positions des deux microphones d'indices *i₁* et *i₂* ; et
- une détermination d'un troisième microphone d'indices *i₃* différent desdits deux microphones d'indices *i₁* et *i₂* parmi les Nt microphones et dont la position est la plus à l'opposé du vecteur médian *u₁₂(t).*

Ainsi, les microphones sont sélectionnés de manière à être répartis autour de la position d'interpolation.

Selon un mode de réalisation, le vecteur médian *u₁₂(t)* s'exprime comme ${u}_{12} \left(t\right) = \frac{\left({x}_{{i}_{2}}\left(t\right)-{x}_{a}\left(t\right)+{x}_{{i}_{1}}\left(t\right)-{x}_{a}\left(t\right)\right)}{‖ {x}_{{i}_{2}} \left(t\right) - {x}_{a} \left(t\right) + {x}_{{i}_{1}} \left(t\right) - {x}_{a} \left(t\right) ‖}$, avec *xₐ*(*t*) le vecteur représentatif de la position d'interpolation, *x*_{*i*₁} (t) un vecteur représentatif de la position du microphone d'indice *i₁,* et *x_{i₂}*(*t*) un vecteur représentatif de la position du microphone d'indice *i₂*. L'indice *i₃* du troisième microphone est un indice différent de *i₁* et *i₂* qui minimise le produit scalaire $〈 {u}_{12} \left(t\right) , \frac{{x}_{i} \left(t\right) - {x}_{a} \left(t\right)}{‖ {x}_{i} \left(t\right) - {x}_{a} \left(t\right) ‖} 〉$ parmi les Nt indices de microphones.

Selon un mode de réalisation, le procédé d'interpolation comprend en outre, pour un champ sonore encodé donné parmi les N champs sonores encodés délivrés par les N microphones, une transformation du champ sonore encodé donné par application d'un banc de filtres à reconstruction parfaite délivrant M composantes fréquentielles de champ associées au champ sonore encodé donné, chaque composante fréquentielle de champ parmi les M composantes fréquentielles de champ étant localisée dans une sous-bande fréquentielle distincte. La transformation répétée pour les N champs sonores encodés délivre N jeux correspondants de M composantes fréquentielles de champ. Pour une sous-bande fréquentielle donnée parmi les M sous-bandes fréquentielles, l'interpolation délivre une composante fréquentielle de champ interpolée en la position d'interpolation et localisée dans la sous-bande fréquentielle donnée, la composante fréquentielle de champ interpolée s'exprime comme une combinaison linéaire des N composantes fréquentielles de champ, parmi les N jeux, localisées dans la sous-bande fréquentielle donnée. L'interpolation répétée pour les M sous-bandes fréquentielles délivre M composantes fréquentielles de champ interpolées en la position d'interpolation, chaque composante fréquentielle de champ interpolée parmi les M composantes fréquentielles de champ interpolées étant localisée dans une sous-bande fréquentielle distincte.

Ainsi, les résultats sont améliorés dans le cas où le champ sonore est généré par une pluralité de sources sonores.

Selon un mode de réalisation, le procédé d'interpolation comprend en outre une transformation inverse à ladite transformation. La transformation inverse appliquée aux M composantes fréquentielles de champ interpolées délivre le champ sonore encodé interpolé en la position d'interpolation.

Selon un mode de réalisation, le banc de filtres à reconstruction parfaite appartient au groupe comprenant :
- DFT (de l'anglais « Discrète Fourier Transform ») ;
- QMF (de l'anglais « Quadrature Mirror Filter ») ;
- PQMF (de l'anglais « Pseudo - Quadrature Mirror Filter ») ; et
- MDCT (de l'anglais « Modified Discrète Cosine Transform »).

L'invention concerne également un procédé de restitution d'un champ sonore. Un tel procédé comprend :
- une captation du champ sonore par une pluralité de N microphones délivrant chacun un champ sonore capté correspondant ;
- un encodage de chacun des champs sonores captés délivrant un champ sonore encodé correspondant sous une forme comprenant au moins une pression captée et un vecteur de gradients de pression associé ;
- une phase interpolation mettant en oeuvre le procédé d'interpolation décrit ci-dessus (selon l'un quelconque des modes de réalisation précités) délivrant le champ sonore encodé interpolé en la position d'interpolation ;
- une compression du champ sonore encodé interpolé délivrant un champ sonore encodé interpolé compressé ;
- une transmission du champ sonore encodé interpolé compressé à au moins un dispositif de restitution ;
- une décompression du champ sonore encodé interpolé compressé reçu ; et
- une restitution du champ sonore encodé interpolé sur ledit au moins un dispositif de restitution.

L'invention concerne également un programme d'ordinateur, comprenant des instructions de code de programme pour la mise en oeuvre d'un procédé d'interpolation ou de restitution tel que décrit précédemment, selon l'un quelconque de ses différents modes de réalisation, lorsque ledit programme est exécuté par un processeur.

Dans un autre mode de réalisation de l'invention, il est proposé un dispositif d'interpolation d'un champ sonore capté par une pluralité de N microphones délivrant chacun le champ sonore encodé sous une forme comprenant au moins une pression captée et un vecteur de gradients de pression associé. Un tel dispositif d'interpolation comprend une machine de calcul reprogrammable ou une machine de calcul dédiée, apte à et configurée pour mettre en oeuvre les étapes du procédé d'interpolation décrit précédemment (selon l'un quelconque de ses différents modes de réalisation).

Ainsi, les caractéristiques et avantages de ce dispositif sont les mêmes que ceux du procédé d'interpolation décrit précédemment. Par conséquent, ils ne sont pas détaillés plus amplement.

### Liste des figures

D'autres buts, caractéristiques et avantages de l'invention apparaîtront plus clairement à la lecture de la description suivante, donnée à titre de simple exemple illustratif, et non limitatif, en relation avec les figures, parmi lesquelles :
[**fig. 1**] représente une scène sonore dans laquelle un auditeur se déplace, un champ sonore ayant été diffusé par des sources sonores et ayant été capté par des microphones ;
[**fig. 2**] représente les étapes d'un procédé d'interpolation du champ sonore capté par les microphones de la [**fig. 1**] selon un mode de réalisation de l'invention ;
[**fig. 3a**] représente une scène dans laquelle un champ sonore est diffusé par une source sonore unique et est capté par quatre microphones selon une première configuration ;
[**fig. 3b**] représente une cartographie de l'opposé de l'intensité acoustique normalisée dans le plan 2D générée par la source sonore de la scène de la [**fig. 3a**] ainsi qu'une cartographie de l'opposé de l'intensité acoustique normalisée tel qu'estimée par une méthode connue à partir des grandeurs captées par les quatre microphones de la [**fig. 3a**] ;
[**fig. 3c**] représente une cartographie de l'opposé de l'intensité acoustique normalisée dans le plan 2D générée par la source sonore de la scène de la [**fig. 3a**] ainsi qu'une cartographie de l'opposé de l'intensité acoustique normalisée tel qu'estimée par la méthode de la figure [**fig. 2**] à partir des grandeurs captées par les quatre microphones de la [**fig. 3a**] ;
**[****fig. 4a**] représente une autre scène dans laquelle un champ sonore est diffusé par une source sonore unique et est capté par quatre microphones selon une deuxième configuration ;
[**fig. 4b**] représente une cartographie de l'opposé de l'intensité acoustique normalisée dans le plan 2D générée par la source sonore de la scène de la [**fig. 4a**] ainsi qu'une cartographie de l'opposé de l'intensité acoustique normalisée du champ sonore tel qu'estimée par une méthode connue à partir des grandeurs captées par les quatre microphones de la [**fig. 4a**] ;
[**fig. 4c**] représente une cartographie de l'opposé de l'intensité acoustique normalisée dans le plan 2D générée par la source sonore de la scène de la [**fig. 4a**] ainsi qu'une cartographie de l'opposé de l'intensité acoustique normalisée du champ sonore tel qu'estimée par la méthode de la figure [**fig. 2**] à partir des grandeurs captées par les quatre microphones de la [**fig. 4a**] ;
[**fig. 5**] représente les étapes d'un procédé d'interpolation du champ sonore capté par les microphones de la [**fig. 1**] selon un autre mode de réalisation de l'invention;
[**fig. 6**] représente les étapes d'un procédé de restitution, à l'auditeur de la [**fig. 1**], du champ sonore capté par les microphones de la [**fig. 1**] selon un mode de réalisation de l'invention ;
[**fig. 7**] représente un exemple de structure de dispositif d'interpolation selon un mode de réalisation de l'invention.

### Description détaillée de modes de réalisation de l'invention

Sur toutes les figures du présent document, les éléments et étapes identiques sont désignés par une même référence.

Le principe général de l'invention repose sur l'encodage du champ sonore par les microphones captant le champ sonore en question sous une forme comprenant au moins une pression captée et un gradient de pression associé. De la sorte, le gradient de pression du champ interpolé via une combinaison linéaire des champs sonores encodés par les microphones reste cohérent avec celui du champ sonore tel qu'émis par la ou les source(s) de la scène à la position d'interpolation. Par ailleurs, la méthode selon l'invention base l'estimation des facteurs de pondération mis en jeu dans la combinaison linéaire en question sur une estimation de la puissance du champ sonore à la position d'interpolation. Ainsi, une complexité calculatoire faible est obtenue.

On s'intéresse dans la suite à décrire un exemple particulier d'application de l'invention au contexte de la navigation d'un auditeur dans une scène sonore. On notera que l'invention n'est bien sûr pas limitée à ce type d'application et peut être avantageusement utilisée dans d'autres domaines comme celui de la restitution d'une scène multicanal, de la compression d'une scène multicanal, etc.

Par ailleurs, dans la présente demande :
- la terminologie d'encodage (ou de codage) est utilisée pour désigner l'opération de représentation d'un champ sonore physique capté par un microphone donné suivant une ou plusieurs grandeurs selon un format de représentation prédéfini. Un tel format est par exemple le format ambisonique décrit ci-dessus en relation avec la section « Art antérieur et ses inconvénients ». L'opération inverse s'apparente alors à une restitution du champs sonore, e.g. sur un dispositif du type haut-parleur qui convertit des échantillons du champs sonore au format de représentation prédéfini en un champs acoustique physique ; et
- la terminologie de compression est quant à elle utilisée pour désigner un traitement visant à réduire la quantité de données nécessaire à représenter une quantité d'information donnée. Il s'agit par exemple d'un traitement du type « codage entropique » (e.g. selon le standard MP3) appliqué aux échantillons du champ sonore encodé. La terminologie de décompression correspond ainsi à l'opération inverse.

On présente désormais en relation avec la [**fig. 1**] une scène sonore 100 dans laquelle un auditeur 110 se déplace, un champ sonore ayant été diffusé par des sources sonores 100s et ayant été capté par des microphones 100m.

Plus particulièrement, l'auditeur 110 est muni d'un casque équipé de haut-parleurs 110hp permettant la restitution du champ sonore interpolé à la position d'interpolation qu'il occupe. Il s'agit par exemple d'un casque Hi-Fi, ou d'un casque de réalité virtuelle comme l'Oculus, le HTC Vive ou encore le Samsung Gear. Le champ sonore est ici interpolé et restitué par mise en oeuvre du procédé de restitution décrit ci-dessous en relation avec la [fig. 6].

Par ailleurs, le champ sonore capté par les microphones 100m est encodé sous une forme comprenant une pression captée et un gradient de pression associé.

Dans d'autres modes de réalisation non illustrés, le champ sonore capté par les microphones est encodé sous une forme comprenant la pression captée, le vecteur des gradients de pression associé ainsi que tout ou partie des composantes d'ordres supérieurs du champ sonore au format ambisonique.

De retour à la [fig. 1], la perception de la direction d'arrivée du front d'onde du champ sonore est directement corrélée avec un vecteur intensité acoustique *̅I̅*̅(*t*) qui mesure le flux instantané d'énergie acoustique à travers une surface élémentaire. Le vecteur intensité en question est égal au produit de la pression acoustique instantanée W(t) par la vélocité particulaire, qui est opposée au vecteur des gradients de pression ***B***(t). Ce vecteur des gradients de pression peut être exprimé en 2D ou 3D selon que l'on désire se déplacer et/ou percevoir les sons en 2D ou 3D. Dans la suite, on se place dans le cas 3D, la dérivation du cas 2D étant immédiate. Dans ce cas le vecteur des gradients s'exprime comme un vecteur de dimension 3 : ***B***(*t*) = [X(*t*) *Y*(*t*) *Z*(*t*)]*^{T}*. Ainsi, dans le formalisme considéré où le champ sonore est encodé sous une forme comprenant la pression captée et le vecteur des gradients de pression associé (à un coefficient multiplicateur près) : $\vec{I} \left(t\right) = - W \left(t\right) \left[\begin{matrix}X \left(t\right) \\ Y \left(t\right) \\ Z \left(t\right)\end{matrix}\right] .$

On montre que ce vecteur est orthogonal au front d'onde et pointe dans la direction de la propagation de l'onde sonore, soit à l'opposé de la position de la source émettrice : en ce sens, il est directement corrélé avec la perception du front d'onde. C'est particulièrement évident si on considère un champ généré par une seule source ponctuelle et lointaine s(t) se propageant dans un milieu anéchoïque. La théorie de l'ambinosie stipule que, pour une telle onde plane d'incidence *(θ*, *ϕ),* où *θ* est l'azimut et *ϕ* l'élévation, le champ sonore au premier ordre est donné par l'équation suivante : ${ \begin{matrix}W \left(t\right) & = & s \left(t\right) \\ X \left(t\right) & = & cos θ cos φ s \left(t\right) \\ Y \left(t\right) & = & sin θ cos φ s \left(t\right) \\ Z \left(t\right) & = & sin φ s \left(t\right)\end{matrix} .$

Dans ce cas, l'intensité acoustique pleine-bande *̅I̅*̅(*t*) est égale (à un coefficient multiplicateur près), à : $\vec{I} \left(t\right) = - \left[\begin{matrix}cos θ cos φ \\ sin θ cos φ \\ sin φ\end{matrix}\right] {s}^{2} \left(t\right) .$

On voit donc qu'il pointe à l'opposé de la direction de la source émettrice et la direction d'arrivée *(θ*, *ϕ)* du front d'onde peut être estimée par les relations trigonométriques suivantes : ${ \begin{matrix}θ = & arctan \left(\frac{WY}{WX}\right) \\ φ = & arctan \left(\frac{WZ}{\sqrt[2]{{\left(WX\right)}^{2} + {\left(WY\right)}^{2}}}\right)\end{matrix} .$

On présente désormais, en relation avec la **[****fig. 2****],** un procédé d'interpolation du champ sonore capté par les microphones 100m de la scène 100 selon un mode de réalisation de l'invention.

Un tel procédé comprend une **étape E200** de sélection de N microphones parmi les Nt microphones de la scène 100. On notera que dans le mode de réalisation représenté sur la [fig. 1], Nt=4. Cependant, dans d'autres modes de réalisation non illustrés, la scène considérée peut comprendre un nombre Nt différent de microphones.

Plus particulièrement, comme discuté ci-dessous en relation avec les étapes E210 et E210a, le procédé selon l'invention met en oeuvre la résolution de systèmes d'équations (i.e. [Math 4] dans différentes alternatives de contraintes (i.e. hyperplan et/ou positivité des facteurs de pondération) et [Math 5]). En pratique, il s'avère que la résolution des systèmes en question dans le cas où ils sont sous-déterminés (cas qui correspond à la configuration où il y a plus de microphones 100m que d'équations à résoudre) amène à des solutions qui, au cours du temps, peuvent privilégier différents ensembles de microphones. Si la localisation des sources 100s telle que perçue via le champ sonore interpolé reste toujours cohérente, il en résulte cependant des changements de timbres perceptibles à l'oreille. Ces différences sont dues : i) à la coloration de la réverbération qui est différente d'un microphone 100m à un autre ; ii) au filtrage en peigne induit par le mélange de microphones 100m non coïncidents, filtrage qui a des caractéristiques différentes d'un ensemble de microphones à un autre.

Pour éviter de tels changements de timbres, on sélectionne N microphones 100m en se ramenant à un mélange déterminé, voire sur-déterminé. Par exemple, dans le cas d'une interpolation en 3D, on pourra sélectionner jusqu'à trois microphones parmi les Nt microphones 100m.

Dans une variante, on sélectionne les N microphones 110m les plus proches de la position à interpoler. Cette solution est à privilégier lorsqu'un grand nombre Nt de microphones 110m est présent dans la scène. Cependant, dans certains cas, le choix des N microphones 110m les plus proches peut s'avérer « déséquilibré » en regard de la position d'interpolation par rapport à la source 100s et amener à une inversion complète de la direction d'arrivée : c'est notamment le cas lorsque la source 100s est placée entre les microphones 100m et la position d'interpolation.

Pour éviter cette situation, dans une autre variante les N microphones sont choisis de manière répartie autour de la position d'interpolation. Par exemple, on sélectionne les deux microphones d'indices *i₁* et *i₂* les plus proches de la position d'interpolation parmi les Nt microphones 100m, puis on cherche parmi les microphones restants celui qui maximise « l'enveloppement » de la position d'interpolation. Pour réaliser ceci, l'étape E200 comprend par exemple :
- une **sélection** de deux microphones d'indices *i₁* et *i₂* les plus proches de la position d'interpolation parmi les Nt microphones 110m ;
- un **calcul** d'un vecteur médian *u₁₂(t)* ayant pour origine la position d'interpolation et pointant entre les positions des deux microphones d'indices *i₁* et *i₂* ; et
- une **détermination** d'un troisième microphone d'indices *i₃* différent des deux microphones d'indices *i₁* et *i₂* parmi les Nt microphones 110m et dont la position est la plus à l'opposé du vecteur médian *u₁₂(t).*

Par exemple, le vecteur médian *u₁₂(t)* s'exprime comme : ${u}_{12} \left(t\right) = \frac{\left({x}_{{i}_{2}}\left(t\right)-{x}_{a}\left(t\right)+{x}_{{i}_{1}}\left(t\right)-{x}_{a}\left(t\right)\right)}{‖ {x}_{{i}_{2}} \left(t\right) - {x}_{a} \left(t\right) + {x}_{{i}_{1}} \left(t\right) - {x}_{a} \left(t\right) ‖}$ avec :
- *xₐ*(*t*) = (*xₐ*(*t*) *yₐ*(*t*) *zₐ*(*t*))*^{T}* un vecteur représentatif de la position d'interpolation (i.e. la position de l'auditeur 110 dans le mode de réalisation représenté sur la [fig. 1]) ;
- ***x***_{*i*₁}(*t*) = (*x*_{*i*₁}(*t*) *y*_{*i*₁}(*t*) *z*_{*i*₁}(*t*))*^{T}* un vecteur représentatif de la position du microphone d'indice *i₁* ; et
- ***x***_{*i*₂}(*t*) = (*x*_{*i*₂}(*t*) *y*_{*i*₂}(*t*) *z*_{*i*₂}(*t*))*^{T}* un vecteur représentatif de la position du microphone d'indice *i₂*,
les vecteurs en question étant exprimés dans un repère donné.

Dans ce cas, l'indice *i₃* dudit troisième microphone est par exemple un indice différent de *i₁* et *i₂* qui minimise le produit scalaire $〈 {u}_{12} \left(t\right) , \frac{{x}_{i} \left(t\right) - {x}_{a} \left(t\right)}{‖ {x}_{i} \left(t\right) - {x}_{a} \left(t\right) ‖} 〉$ parmi les Nt indices de microphones 100m. En effet, le produit scalaire en question varie entre -1 et +1, et il est minimal lorsque les vecteurs *u₁₂(t)* et $\frac{{x}_{i} \left(t\right) - {x}_{a} \left(t\right)}{‖ {x}_{i} \left(t\right) - {x}_{a} \left(t\right) ‖}$ sont opposés, c'est-à-dire lorsque les 3 microphones sélectionnés parmi les Nt microphones 110m entourent la position d'interpolation.

Dans d'autres modes de réalisation non illustrés sur la [fig. 2], l'étape E200 de sélection n'est pas mise en oeuvre et les étapes E210 et E210a décrites ci-dessous sont mises en oeuvre sur la base des champs sonores encodés par l'ensemble des Nt microphones 100m. En d'autres termes, N=Nt pour la mise en oeuvre des étapes E210 et E210a dans les autres modes de réalisation en question.

De retour à la [fig. 2], le procédé comprend une **étape E210** d'interpolation du champ sonore en une position d'interpolation, délivrant un champ sonore encodé interpolé s'exprimant comme une combinaison linéaire des N champs sonores encodés par les N microphones 100m sélectionnés, les N champs sonores encodés étant pondérés chacun par un facteur de pondération correspondant.

Ainsi, dans le mode de réalisation discuté ci-dessus en relation avec la [fig. 1], dans lequel le champ sonore capté par les N microphones 100m sélectionnés est encodé sous une forme comprenant une pression captée et le vecteur des gradients de pression associé, on peut écrire la combinaison linéaire des N champs sonores encodés sous la forme : $\left(\begin{matrix}{W}_{a} \left(t\right) \\ {X}_{a} \left(t\right) \\ {Y}_{a} \left(t\right) \\ {Z}_{a} \left(t\right)\end{matrix}\right) = {\sum }_{i} {a}_{i} \left(t\right) \left(\begin{matrix}{W}_{i} \left(t\right) \\ {X}_{i} \left(t\right) \\ {Y}_{i} \left(t\right) \\ {Z}_{i} \left(t\right)\end{matrix}\right) ,$ avec :
- (*Wᵢ*(*t*) *Xᵢ*(*t*) *Yᵢ*(*t*) *Zᵢ*(*t*))*^{T}* le vecteur colonne du champ au format encodé délivré par le microphone d'indice *i, i* un entier de 1 à N ;
- (*Wₐ*(*t*) *Xₐ*(*t*) *Yₐ*(*t*) *Zₐ*(*t*))*^{T}* le vecteur colonne du champ au format encodé au niveau de la position d'interpolation (e.g. la position de l'auditeur 110 dans le mode de réalisation illustré sur la [fig. 1]) ; et
- *aᵢ*(*t*) le facteur de pondération pondérant le champ au format encodé délivré par le microphone d'indice i dans la combinaison linéaire donnée par [Math 1].

Dans d'autres modes de réalisation non illustrés sur la [fig. 1] où le champ sonore capté par les microphones est encodé sous une forme comprenant la pression captée, le vecteur des gradients de pression associé ainsi que tout ou partie des composantes d'ordres supérieurs du champ sonore décomposé au format ambisonique, la combinaison linéaire donnée par [Math 1] se réécrit de manière plus générale comme : $\left(\begin{matrix}{W}_{a} \left(t\right) \\ {X}_{a} \left(t\right) \\ {Y}_{a} \left(t\right) \\ {Z}_{a} \left(t\right) \\ ⋮\end{matrix}\right) = {\sum }_{i} {a}_{i} \left(t\right) \left(\begin{matrix}{W}_{i} \left(t\right) \\ {X}_{i} \left(t\right) \\ {Y}_{i} \left(t\right) \\ {Z}_{i} \left(t\right) \\ ⋮\end{matrix}\right) ,$ où les pointillés désignent les composantes d'ordres supérieurs du champ sonore décomposé au format ambisonique.

Quel que soit le mode de réalisation considéré pour l'encodage du champ sonore, le procédé d'interpolation selon l'invention s'applique de la même manière afin d'estimer les facteurs de pondération *aᵢ*(*t*).

Pour ce faire, le procédé de la [fig. 2] comprend une **étape E210a** d'estimation des N facteurs de pondération *aᵢ*(*t*) de manière à avoir les gradients de pression estimés à la position d'interpolation, représentés par le vecteur $\hat{{B}_{a}} = {\left(\begin{matrix}\hat{{X}_{a}} \left(t\right) & \hat{{Y}_{a}} \left(t\right) & \hat{{Z}_{a}} \left(t\right)\end{matrix}\right)}^{T}$, qui soient cohérents relativement à la position des sources 100s présentes dans la scène sonore 100.

Plus particulièrement, dans le mode de réalisation de la [fig. 2], on suppose qu'une seule des sources 100s est active en même temps. En effet, dans ce cas et tant que la réverbération est suffisamment contenue, le champ capté en tout point de la scène 100 peut être assimilé à une onde plane. De la sorte, les composantes d'ordre un (i.e. les gradients de pression) sont inversement proportionnelles à la distance entre la source 100s active et le point de mesure, e.g. le microphone 100m d'indice i, et pointe depuis la source 100s active vers le microphone 100m d'indice i en question. On peut ainsi écrire que le vecteur du gradient de pression capté par le microphone 100m d'indice *i* vérifie : ${B}_{i} % \frac{1}{{d}^{2} \left({x}_{i}\left(t\right),{x}_{s}\left(t\right)\right)} \left({x}_{i}\left(t\right)-{x}_{s}\left(t\right)\right) .$ avec :
- *xᵢ*(*t*) = (*xᵢ*(*t*) *yᵢ*(*t*) *zᵢ*(*t*))*^{T}* un vecteur représentatif de la position du microphone 100m d'indice *i* ;
- *xₛ*(*t*) = (*xₛ*(*t*) *yₛ*(*t*) *zₛ*(*t*))*^{T}* un vecteur représentatif de la position de la source 100s active ; et
- *d*(*xᵢ*(*t*), x*ₛ*(*t*)) est la distance entre le microphone 100m d'indice i et la source 100s active.

L'équation [Math 2] traduit ici simplement que pour une onde plane :
- La composante du premier ordre (i.e. le vecteur des gradients de pression) du champ sonore encodé est orienté dans la direction « source-point de captation » ; et
- L'amplitude du champ sonore décroit linéairement avec la distance.

La distance *d*(*xᵢ*(*t*),*xₛ*(*t*)) est a priori inconnue, mais on peut observer que, dans l'hypothèse d'une onde plane unique, la pression acoustique instantanée *Wᵢ*(*t*) au niveau du microphone 100m d'indice i est, elle-aussi, inversement proportionnelle à cette distance. Ainsi : ${W}_{i} \left(t\right) % \frac{1}{d \left({x}_{i}\left(t\right),{x}_{s}\left(t\right)\right)}$

En substituant cette relation dans [Math 2], on obtient la relation de proportionnalité suivante : ${B}_{i} % {W}_{i}^{2} \left({x}_{i}\left(t\right)-{x}_{s}\left(t\right)\right)$

En remplaçant la relation cette dernière relation dans [Math 1], on obtient l'équation suivante : ${\sum }_{i} {a}_{i} \left(t\right) {W}_{i}^{2} \left(t\right) \left({x}_{i}\left(t\right)-{x}_{s}\left(t\right)\right) = {W}_{a}^{2} \left(t\right) \left({x}_{a}\left(t\right)-{x}_{s}\left(t\right)\right) ,$ avec *xₐ*(*t*) = (*xₐ*(*t*) *yₐ*(*t*) *zₐ*(*t*))*^{T}* un vecteur représentatif de la position d'interpolation dans le repère précité. En réorganisant, on obtient : ${\sum }_{i} {a}_{i} \left(t\right) {W}_{i}^{2} \left(t\right) {x}_{i} \left(t\right) - {W}_{a}^{2} \left(t\right) {x}_{a} \left(t\right) = \left({\sum }_{i} {a}_{i} \left(t\right) {W}_{i}^{2} \left(t\right) - {W}_{a}^{2} \left(t\right)\right) {x}_{s} \left(t\right) .$

En général, les différentes positions précitées (e.g. de la source 100s active, des microphones 100m, de la position d'interpolation, etc.) varient dans le temps. Ainsi les facteurs de pondération *aᵢ*(*t*) sont de manière générale fonction du temps. Estimer les facteurs de pondération *aᵢ*(*t*) revient à résoudre un système de trois équations linéaires (écrites ci-dessus sous forme d'une seule équation vectorielle dans [Math 3]). Pour que l'interpolation reste cohérente au cours du temps avec la position d'interpolation qui peut varier dans le temps (e.g. si la position en question correspond à la position de l'auditeur 110 qui est amené à se déplacer), elle est réalisée à différents instants avec une résolution temporelle *Tₐ* adaptée à la vitesse de changement de la position d'interpolation. En pratique, une fréquence de rafraîchissement *fₐ* = $\frac{1}{{T}_{a}}$ est largement inférieure à la fréquence d'échantillonnage *fₛ* des signaux acoustiques. Par exemple, une mise-à-jour des coefficients d'interpolation *aᵢ*(*t*) toutes les *Tₐ* = 100ms est tout à fait suffisante.

Dans [Math 3], le carré de la pression sonore au niveau de la position d'interpolation, ${W}_{a}^{2} \left(t\right)$, également appelée puissance acoustique instantanée (ou plus simplement puissance instantanée), est une inconnue, ainsi que le vecteur représentatif de la position *xₛ*(*t*) de la source 100s active.

Afin de pouvoir estimer les facteurs de pondération *aᵢ*(*t*) sur la base d'une résolution de [Math 3], une estimation $\hat{{W}_{a}^{2}} \left(t\right)$ de la puissance acoustique au niveau de la position d'interpolation est par exemple obtenue.

Une première approche consiste à approcher la puissance acoustique instantanée par celle captée par le microphone 100m le plus proche de la position d'interpolation en question, i.e. : $\hat{{W}_{a}^{2}} \left(t\right) = {W}_{k}^{2} \left(t\right) , o ù k = arg \left({min}_{i}\left(d\left({x}_{i}\left(t\right),{x}_{a}\left(t\right)\right)\right)\right) .$

En pratique, la puissance acoustique instantanée ${W}_{k}^{2} \left(t\right)$ peut varier rapidement au cours du temps, ce qui peut amener à une estimation bruitée des facteurs de pondération *aᵢ*(*t*) et à une instabilité de la scène interpolée. Ainsi, dans des variantes on calcule la puissance moyenne ou efficace captée par le microphone 100m le plus proche de la position d'interpolation sur une fenêtre temporelle autour de l'instant considéré, en moyennant la puissance instantanée sur une trame de Téchantillons : $\hat{{W}_{ι}^{2}} \left(t\right) = \frac{1}{T} {\sum }_{n = t - T}^{t} {W}_{i}^{2} \left(n\right) ,$ où T correspond à une durée de quelques dizaines de millisecondes, ou encore être égale à la résolution temporelle du rafraîchissement des facteurs de pondération *aᵢ*(*t*).

Dans d'autres variantes, on peut estimer la puissance efficace par lissage autorégressif de la forme : $\hat{{W}_{ι}^{2}} \left(t\right) = {α}_{w} \hat{{W}_{ι}^{2}} \left(t-1\right) + \left(1-{α}_{w}\right) {W}_{i}^{2} \left(t\right) ,$ où le facteur d'oubli *α_{w}* est déterminé de telle manière à intégrer la puissance sur quelques dizaines de millisecondes. En pratique, des valeurs de 0.95 à 0.98 pour des fréquences d'échantillonnage du signal allant de 8kHz à 48kHz réalise un bon compromis entre la robustesse de l'interpolation et sa réactivité aux changements de position de la source.

Dans une deuxième approche, la puissance acoustique instantanée ${W}_{a}^{2} \left(t\right)$ au niveau de la position d'interpolation est estimée comme un barycentre des N estimations $\hat{{W}_{ι}^{2}} \left(t\right)$ des N puissances instantanées ${W}_{i}^{2} \left(t\right)$ des N pressions captées par les N microphones 100m sélectionnés. Une telle approche s'avère plus pertinente lorsque les microphones 100m sont espacés les uns des autres. Par exemple, on détermine les coefficients barycentriques en fonction de la distance ∥*xᵢ*(*t*) - *xₐ*(*t*)∥*ₚ,* où p est un réel positif et ∥.∥*ₚ* est la norme L-p, entre la position d'interpolation et le microphone 110m d'indice i parmi les N microphones 100m. Ainsi, selon cette deuxième approche : ${ \begin{matrix}\hat{{W}_{a}^{2}} \left(t\right) = {\sum }_{i} \frac{\hat{{W}_{ι}^{2}} \left(t\right)}{{d}^{˜} \left({x}_{i}\left(t\right),{x}_{a}\left(t\right)\right)} \\ {d}^{˜} \left({x}_{i}\left(t\right),{x}_{a}\left(t\right)\right) = \frac{{‖ {x}_{i} \left(t\right) - {x}_{a} \left(t\right) ‖}_{p}}{{\sum }_{j} {‖ {x}_{j} \left(t\right) - {x}_{a} \left(t\right) ‖}_{p}}\end{matrix}$ où *d̃*(*xᵢ*(*t*), *xₐ*(*t*)) est la version normalisée de ∥*xᵢ*(*t*) - *xₐ*(*t*)∥*ₚ* telle que Σ*ᵢ d̃*(*xᵢ*(*t*), *xₐ*(*t*)) = 1. Ainsi, un coefficient pondérant l'estimation $\hat{{W}_{ι}^{2}} \left(t\right)$ de la puissance instantanée ${W}_{i}^{2} \left(t\right)$ de la pression captée par le microphone 110m d'indice *i*, dans l'expression barycentrique ci-dessus est inversement proportionnel à une version normalisée de la distance, au sens de la norme L-p, entre la position du microphone d'indice *i* délivrant la pression *Wᵢ*(*t*) et la position d'interpolation.

Dans des alternatives, la puissance acoustique instantanée ${W}_{a}^{2} \left(t\right)$ au niveau de la position d'interpolation est estimée directement comme un barycentre des N puissances instantanées ${W}_{i}^{2} \left(t\right)$ des N pressions captées par les N microphones 100m. En pratique, cela revient à substituer ${W}_{i}^{2} \left(t\right)$ à $\hat{{W}_{ι}^{2}} \left(t\right)$ dans l'équation ci-dessus.

Par ailleurs, différents choix de la norme *p* peuvent être envisagés. Par exemple une valeur faible de *p* tend à moyenner la puissance sur toute la zone délimitée par les microphones 100m, tandis qu'une valeur élevée tend à privilégier le microphone 100m le plus proche de la position d'interpolation, le cas *p* = ∞ revenant à l'estimation par celle du microphone 100m le plus proche. Par exemple, lorsque *p* est choisi égal à deux, la loi de décroissance de la pression du champ sonore est respectée, conduisant à de bons résultats quelle que soit la configuration de la scène.

Par ailleurs, l'estimation des facteurs de pondération *aᵢ*(*t*) sur la base d'une résolution de [Math 3] nécessite d'adresser la problématique de la non connaissance du vecteur représentatif de la position *xₛ*(*t*) de la source 100s active.

Dans une **première variante,** on estime les facteurs de pondération *aᵢ*(*t*) en négligeant le terme contenant la position de la source que l'on ne connaît pas, i.e. le membre de droite dans [Math 3]. Par ailleurs, à partir de l'estimation de la puissance $\hat{{W}_{a}^{2}} \left(t\right)$ et de l'estimation $\hat{{W}_{ι}^{2}} \left(t\right)$ de la puissance instantanée ${W}_{i}^{2} \left(t\right)$ captée par les microphones 100m, une telle négligence du membre de droite de [Math 3] revient à résoudre le système de trois équations linéaires suivant, écrit ici sous forme vectorielle : ${\sum }_{i} {a}_{i} \left(t\right) \hat{{W}_{ι}^{2}} \left(t\right) {x}_{i} = \hat{{W}_{a}^{2}} \left(t\right) {x}_{a} \left(t\right) .$

Ainsi, il apparaît que les facteurs de pondération *aᵢ*(*t*) sont estimés à partir :
- de la position d'interpolation, représentée par le vecteur *xₐ*(*t*) ;
- de la position de chacun des N microphones 100m, représentée par le vecteur *xᵢ*(*t*) correspondant, i de 1 à N, dans le repère précité;
- des N pressions *Wᵢ*(*t*), *i* de 1 à N, captées par les N microphones ; et
- de la puissance estimée $\hat{{W}_{a}^{2}} \left(t\right)$ du champ sonore à la position d'interpolation, $\hat{{W}_{ι}^{2}} \left(t\right)$ étant effectivement estimée à partir des grandeurs en question comme décrit ci-dessus.

Par exemple, [Math 4] est résolue au sens de la minimisation de l'erreur quadratique moyenne, e.g. par minimisation de la fonction de coût ${‖ {\sum }_{i} {a}_{i} \left(t\right) \hat{{W}_{ι}^{2}} \left(t\right) {x}_{i} \left(t\right) - \hat{{W}_{a}^{2}} \left(t\right) {x}_{a} \left(t\right) ‖}^{2}$. En pratique, la méthode de résolution (e.g. l'algorithme du Simplexe) est choisie en fonction du caractère surdéterminé (plus d'équations que de microphones) ou sous-déterminé (plus de microphones que d'équations).

Dans une **deuxième variante,** on estime les facteurs de pondération *aᵢ*(*t*) non plus en négligeant le terme contenant la position de la source que l'on ne connaît pas, i.e. le membre de droite de [Math 3], mais en contraignant la recherche des coefficients *aᵢ*(*t*) autour de l'hyperplan ${\sum }_{i} {a}_{i} \left(t\right) \hat{{W}_{ι}^{2}} \left(t\right) = \hat{{W}_{a}^{2}} \left(t\right)$. En effet, dans le cas où l'estimation ${\hat{W}}_{a}^{2} \left(t\right)$ est une estimation fiable de la puissance réelle ${W}_{a}^{2} \left(t\right)$, imposer que les coefficients *aᵢ*(*t*) respectent « au mieux » la relation ${\sum }_{i} {a}_{i} \left(t\right) \hat{{W}_{ι}^{2}} \left(t\right) = \hat{{W}_{a}^{2}} \left(t\right)$ implique que le membre de droite dans [Math 3] est faible, et par suite toute solution qui résout le système d'équations [Math 4] reconstruit correctement les gradients de pression.

Ainsi, dans cette deuxième variante, les facteurs de pondération *aᵢ*(*t*) sont estimés par résolution du système [Math 4] sous la contrainte que ${\sum }_{i} {a}_{i} \left(t\right) \hat{{W}_{ι}^{2}} \left(t\right) = \hat{{W}_{a}^{2}} \left(t\right)$. Dans le système en question, $\hat{{W}_{ι}^{2}} \left(t\right)$ et $\hat{{W}_{a}^{2}} \left(t\right)$ sont par exemple estimés selon une des variantes proposées ci-dessus. En pratique, la résolution d'un tel système linéaire sous contrainte linéaire peut être réalisée par l'algorithme du Simplexe ou tout autre algorithme de minimisation sous contrainte.

Pour accélérer la recherche, on peut ajouter une contrainte de positivité des facteurs de pondération *aᵢ*(*t*). Dans ce cas, les facteurs de pondération *aᵢ*(*t*) sont estimés par résolution du système [Math 4] sous la double contrainte que ${\sum }_{i} {a}_{i} \left(t\right) \hat{{W}_{ι}^{2}} \left(t\right) = \hat{{W}_{a}^{2}} \left(t\right)$, et que Vi,*aᵢ*(*t*) ≥ 0. Par ailleurs, la contrainte de positivité des facteurs de pondération *aᵢ* permet d'éviter les inversions de phases, conduisant par là-même à des résultats d'estimation améliorés.

Alternativement, afin de réduire le temps de calcul, une autre implémentation consiste à intégrer directement la contrainte de l'hyperplan ${\sum }_{i} {a}_{i} \left(t\right) \hat{{W}_{ι}^{2}} \left(t\right) = \hat{{W}_{a}^{2}} \left(t\right)$ dans le système [Math 4], ce qui revient au final à la résolution du système linéaire : ${ \begin{matrix}{\sum }_{i} {a}_{i} \left(t\right) \hat{{W}_{ι}^{2}} \left(t\right) {x}_{i} \left(t\right) = \hat{{W}_{a}^{2}} \left(t\right) {x}_{a} \left(t\right) \\ α {\sum }_{i} {a}_{i} \left(t\right) \hat{{W}_{ι}^{2}} \left(t\right) = α \hat{{W}_{a}^{2}} \left(t\right)\end{matrix}$

Ici, le coefficient *α* permet d'homogénéiser les unités des grandeurs $\hat{{W}_{a}^{2}} \left(t\right) {x}_{a} \left(t\right)$ et $\hat{{W}_{a}^{2}} \left(t\right)$. En effet, les grandeurs en question ne sont pas homogènes et, en fonction de l'unité choisie pour les coordonnées de position (mètre, centimètre, ...), les solutions vont privilégier soit l'ensemble d'équation ${\sum }_{i} {a}_{i} \left(t\right) \hat{{W}_{ι}^{2}} \left(t\right) {x}_{i} \left(t\right) = \hat{{W}_{a}^{2}} \left(t\right) {x}_{a} \left(t\right)$, soit l'hyperplan ${\sum }_{i} {a}_{i} \left(t\right) \hat{{W}_{ι}^{2}} \left(t\right) =$ $\hat{{W}_{a}^{2}} \left(t\right)$. Afin de rendre ces grandeurs homogènes, le coefficient *α* est par exemple choisi égal à la norme L-2 du vecteur *xₐ*(*t*), i.e. *α* = ∥*xₐ*(*t*)∥₂, avec ${‖ {x}_{a} \left(t\right) ‖}_{2} = \sqrt[2]{{x}_{a}^{2} \left(t\right) + {y}_{a}^{2} \left(t\right) + {z}_{a}^{2} \left(t\right)}$. En pratique, il peut être intéressant de contraindre plus fortement les coefficients d'interpolation à respecter la contrainte de l'hyperplan ${\sum }_{i} {a}_{i} \left(t\right) \hat{{W}_{ι}^{2}} \left(t\right) = \hat{{W}_{a}^{2}} \left(t\right)$. Ce peut être obtenu en pondérant le coefficient *α* par un facteur d'amplification *λ* > 1. Les résultats montrent qu'un facteur d'amplification *λ* de 2 à 10 rend plus robuste la prédiction des gradients de pression.

On note ainsi que dans cette deuxième variante également, les facteurs de pondération *aᵢ*(*t*) sont estimés à partir :
- de la position d'interpolation, représentée par le vecteur *xₐ*(*t*) ;
- de la position de chacun des N microphones 100m , représentées chacune par le vecteur *xᵢ*(*t*) correspondant, i de 1 à N;
- des N pressions *Wᵢ*(*t*)*, i* de 1 à N, captées par les N microphones ; et
- de la puissance estimée $\hat{{W}_{a}^{2}} \left(t\right)$ du champ sonore à la position d'interpolation, $\hat{{W}_{ι}^{2}} \left(t\right)$ étant effectivement estimée à partir des grandeurs en question comme décrit ci-dessus.

On présente désormais, en relation avec les **[****fig. 3a], [fig. 3b]** et **[fig. 3c****]** les performances du procédé de la [fig. 2] appliqué à une scène 300 comprenant quatre microphones 300m et une source 300s disposée dans une configuration symétrique par rapport à la scène 300 et aux quatre microphones 300m.

Plus particulièrement, les quatre microphones 300m sont disposés aux quatre coins d'une pièce et la source 300s est disposée au centre de la pièce. La pièce présente une réverbération moyenne, avec un temps de réverbération ou T₆₀ d'environ 500ms. Le champ sonore capté par les microphones 300m est encodé sous une forme comprenant une pression captée et le vecteur de gradients de pression associé.

Les résultats obtenus par application du procédé de la [fig. 2] sont comparés avec ceux obtenus par application de la méthode du barycentre proposée dans l'article de conférence de A. Southern, J. Wells et D. Murphy précité et qui présente un coût de calcul d'un même ordre de grandeur. Le calcul des coefficients *aᵢ*(*t*) est adapté en fonction de la distance de la position d'interpolation à la position du microphone 300m d'indice i correspondant : ${a}_{i} \left(t\right) = \frac{{‖ {x}_{i} \left(t\right) - {x}_{a} \left(t\right) ‖}_{5}}{{\sum }_{k = 1}^{N} {‖ {x}_{k} \left(t\right) - {x}_{a} \left(t\right) ‖}_{5}}$

Les simulations montrent que cette formule heuristique donne de meilleurs résultats que la méthode avec des poids fixes proposée dans la littérature.

Pour mesurer la performance de l'interpolation du champ, on utilise le vecteur intensité ***̅I̅*̅**(*t*) qui doit en théorie pointer dans la direction opposée à la source 300s active. Sur les [fig. 3b] et [fig. 3c] sont respectivement tracés les vecteurs intensité normés ***̅I̅*̅**(*t*)/∥***̅I̅*̅**(*t*)∥ réels et estimés par la méthode de l'état de l'art et par le procédé de la [fig. 2]. Dans la configuration symétrique de la scène 300, on note un biais plus faible du procédé de la [fig. 2] par rapport à la méthode de l'état de l'art, notamment à la frontière entre deux microphones 300m et en dehors de la zone délimitée par les microphones 300m.

On présente désormais, en relation avec les **[****fig. 4a], [fig. 4b]** et **[fig. 4c****]** les performances du procédé de la [fig. 2] appliqué à une scène 400 comprenant quatre microphones 400m et une source 400s disposée dans une configuration non symétrique par rapport à la scène 400 et aux quatre microphones 400m.

Plus particulièrement, par rapport à la configuration de la scène 300 de la [fig. 3a], les quatre microphones 400m restent ici disposés aux quatre coins d'une pièce alors que la source 400s est maintenant décentrée par rapport au centre de la pièce.

Sur les [fig. 4b] et [fig. 4c] sont respectivement tracés les vecteurs intensité normés ***̅I̅*̅**(*t*)/∥***̅I̅*̅**(*t*)∥ réels et estimés par la méthode de l'état de l'art et par le procédé de la [fig. 2] pour la configuration de la scène 400. On constate la robustesse de la méthode proposée : le champ sonore interpolé par le procédé de la [fig. 2] est cohérent sur tout l'espace, y compris en dehors de la zone délimitée par les microphones 400m (proches des murs). Au contraire, le champ interpolé par la méthode de l'état de l'art est incohérent sur quasiment la moitié de l'espace de la scène 400 si l'on se réfère à la divergence entre l'intensité acoustique réelle et estimée représentées sur la [fig. 4b].

On présente désormais, en relation avec la [**fig. 5**], un autre mode de réalisation du procédé d'interpolation du champ sonore capté par les microphones 100m de la scène 100.

Selon le mode de réalisation de la [fig. 5], le procédé comprend l'étape E200 de sélection de N microphones parmi les Nt microphones de la scène 100 décrite ci-dessus en relation avec la [fig. 2].

Cependant, dans d'autres modes de réalisation non illustrés sur la [fig. 5], l'étape E200 de sélection n'est pas mise en oeuvre et les étapes E500, E210 et E510 discutées ci-dessous, sont mises en oeuvre sur la base des champs sonores encodés par l'ensemble des Nt microphones 100m. En d'autres termes, N=Nt dans ces autres modes de réalisation.

De retour à la [fig. 5], le mode de réalisation en question se trouve être adapté au cas où plusieurs sources parmi les sources 100s sont actives simultanément. Dans ce cas, l'hypothèse d'un champ pleine bande ressemblant à une onde plane n'est plus valide. En effet, même en milieu anéchoïque, le mélange de deux ondes planes n'est pas une onde plane - sauf dans le cas bien particulier d'une même source émettant depuis 2 points de l'espace équidistants du point de captation. En pratique, la procédure de reconstruction du champ « plein bande » s'adapte à la source prépondérante dans la trame utilisée pour le calcul des puissances efficaces. Ceci produit des variations rapides de directivité, et parfois des incohérences de localisation des sources : lorsqu'une source est plus énergétique qu'une autre, les deux sources en question sont estimées comme étant localisées à la position de la source la plus énergétique.

Pour éviter ceci, le mode de réalisation de la [fig. 5] exploite la parcimonie des signaux dans le domaine fréquentiel. Pour des signaux de parole par exemple, il est prouvé statistiquement que les supports fréquentiels de plusieurs signaux de parole sont globalement disjoints : c'est à dire que la majorité du temps, une seule source est présente dans chaque bande de fréquence. Le mode de réalisation de la [fig. 2] (selon l'une quelconque des variantes précitées) peut ainsi s'appliquer au signal présent dans chaque bande de fréquences.

Ainsi, lors d'une **étape E500,** pour un champ sonore encodé donné parmi les N champs sonores encodés délivrés par les N microphones 100m sélectionnés, une transformation du champ sonore encodé donné est effectuée par application d'une transformation temps-fréquence comme la transformée de Fourier ou d'un banc de filtres à reconstruction parfaite ou presque parfaite, comme les filtres miroirs en quadrature ou QMF. Une telle transformation délivre M composantes fréquentielles de champ associées au champ sonore encodé donné, chaque composante fréquentielle de champ parmi les M composantes fréquentielles de champ étant localisée dans une sous-bande fréquentielle distincte.

Par exemple, le vecteur de champs encodé, ***ψᵢ***, délivré par le microphone d'indice *i, i* de 1 à N, est segmenté en trames d'indice n, de taille T compatible avec la stationnarité des sources présentes dans la scène : ${ψ}_{i} \left(n\right) = \left[\begin{matrix}{ψ}_{i} \left({t}_{n}-T+1\right) & {ψ}_{i} \left({t}_{n}-T+2\right) & ⋯ & {ψ}_{i} \left({t}_{n}\right)\end{matrix}\right] .$

Le rythme trame correspond par exemple au rythme de réactualisation *Tₐ* des facteurs de pondération *aᵢ*(*t*), i.e. : ${t}_{n + 1} = {t}_{n} + E \left[{T}_{a}/{T}_{s}\right] ,$ où *Ts* = 1/*fs* est la fréquence d'échantillonnage des signaux et E[.] désigne la partie entière.

La transformation est ainsi appliquée à chaque composante du vecteur ***ψᵢ*** représentant le champ sonore encodé par le microphone 100m d'indice i (i.e. est appliquée à la pression captée, aux composantes du vecteur des gradients de pression, ainsi qu'aux composantes d'ordre supérieur présentes dans le champ sonore encodé le cas échant), pour produire une représentation temps-fréquence. Par exemple, la transformation en question est une transformation de Fourier directe. De sorte, on obtient pour la I-ème composante ***ψ**_{**i,**l}* du vecteur ***ψᵢ*** : ${ψ}_{i , l} \left(n, ω\right) = \frac{1}{T} {\sum }_{t = 0}^{T - 1} {ψ}_{i , l} \left({t}_{n}-t\right) {e}^{- j ω t}$ où $j = \sqrt{- 1}$, et *ω* la pulsation normalisée.

En pratique, on peut choisir T comme une puissance de deux (e.g. immédiatement supérieure à *Tₐ*) et choisir *ω* = *2πk*/*T,* 0 ≤ *k < T* de sorte à implémenter la transformation de Fourier sous forme d'une transformée de Fourier rapide ${ψ}_{i , l} \left(n, k\right) = \frac{1}{T} {\sum }_{t = 0}^{T - 1} {ψ}_{i , l} \left({t}_{n}-t\right) {e}^{- \frac{2 j π k t}{T}}$

Dans ce cas, le nombre de composantes fréquentielles M est égal à la taille de la trame d'analyse *T.* Lorsque *T > Tₐ,* on peut également appliquer la technique du zero-padding afin d'appliquer la transformation de Fourier rapide. Ainsi, pour une sous-bande fréquentielle *ω (ou k* dans le cas d'une transformée de Fourier rapide) considérée, le vecteur constitué de l'ensemble des composantes ***ψ***_{*i*,*l*}(*n*,*ω*), (ou ***ψ**_{i,l}*(*n*,*k*)) pour les différents /, représente la composante fréquentielle du champ ***ψ**ᵢ* dans la sous-bande fréquentielle *ω* (ou k) considérée.

Par ailleurs, dans d'autres variantes, la transformation appliquée à l'étape E500 n'est pas une transformée de Fourier, mais un banc de filtres à reconstruction (presque) parfaite, par exemple un banc de filtres :
- QMF (de l'anglais « Quadrature Mirror Filter ») ;
- PQMF (de l'anglais « Pseudo - Quadrature Mirror Filter ») ; ou
- MDCT (de l'anglais « Modified Discrète Cosine Transform »).

De retour à la [fig. 5], la transformation mise en oeuvre lors de l'étape E500 est répétée pour les N champs sonores encodés par les N microphones 100m sélectionnés, délivrant N jeux correspondants de M composantes fréquentielles de champ.

De la sorte, les étapes E210 et E210a décrites ci-dessus en relation avec la [fig. 2] (selon l'une quelconque des variantes précitées) sont mises en oeuvre pour chaque sous-bande fréquentielle parmi les M sous-bandes fréquentielles. Plus particulièrement, pour une sous-bande fréquentielle donnée parmi les M sous-bandes fréquentielles, l'interpolation délivre une composante fréquentielle de champ interpolée en la position d'interpolation et localisée dans la sous-bande fréquentielle donnée. La composante fréquentielle de champ interpolée s'exprime comme une combinaison linéaire des N composantes fréquentielles de champ, parmi les N jeux, localisées dans la sous-bande fréquentielle donnée. En d'autres termes, la résolution des systèmes d'équations permettant de déterminer les facteurs de pondération (i.e. [Math 4] dans les alternatives de contraintes précitées (i.e. hyperplan et/ou positivité des facteurs de pondération) et [Math 5]) est effectuée dans chacune des sous-bande fréquentielles pour produire un ensemble de facteurs de pondération par sous-bande fréquentielle *aᵢ*(*n, ω*) (ou *aᵢ*(*n*, *k*)).

Par exemple, afin de mettre en oeuvre la résolution des systèmes [Math 4] ou [Math 5], la puissance efficace dans chaque sous-bande fréquentielle est estimée soit par moyenne glissante : $\hat{{W}_{ι}^{2}} \left(n, ω\right) = \frac{1}{P} {\sum }_{p = n - P + 1}^{n} \left|{W}_{i}^{2}\left(p, ω\right)\right| ,$ soit par filtrage autorégressif : $\hat{{W}_{ι}^{2}} \left(n, ω\right) = {α}_{w} \hat{{W}_{ι}^{2}} \left(n-1,ω\right) + \left(1-{α}_{w}\right) \left|{W}_{i}^{2}\left(n, ω\right)\right| .$

Ainsi, l'interpolation répétée pour les M sous-bandes fréquentielles délivre M composantes fréquentielles de champ interpolées en la position d'interpolation, chaque composante fréquentielle de champ interpolée parmi les M composantes fréquentielles de champ interpolées étant localisée dans une sous-bande fréquentielle distincte.

Ainsi, lors d'une **étape E510,** une transformation inverse à la transformation appliquée lors de l'étape E500 est appliquée aux M composantes fréquentielles de champ interpolées délivrant le champ sonore encodé interpolé en la position d'interpolation.

Par exemple, reconsidérant l'exemple donné ci-dessus où la transformation appliquée lors de l'étape E500 est une transformée de Fourier directe, la transformation inverse appliquée lors de l'étape E510 est une transformée de Fourier inverse.

On présente désormais, en relation avec la **[****fig. 6****],** un procédé de restitution du champ sonore capté par les microphones 100m de la [fig. 1] à l'auditeur 110 selon un mode de réalisation de l'invention.

Plus particulièrement, lors d'une **étape E600,** le champ sonore est capté par les microphones 110m, chaque microphone parmi les microphones 110m délivrant un champ sonore capté correspondant.

Lors d'une **étape E610,** chacun des champs sonores captés est encodé sous une forme comprenant la pression captée et un vecteur de gradients de pression associé.

Dans d'autres modes de réalisation non illustrés, le champ sonore capté par les microphones 110m est encodé sous une forme comprenant la pression captée, un vecteur de gradients de pression associé ainsi que tout ou partie des composantes d'ordres supérieurs du champ sonore décomposé au format ambisonique.

De retour à la [fig. 6], le procédé de restitution comprend une **phase d'interpolation E620** correspondant à la mise en oeuvre du procédé d'interpolation selon l'invention (selon l'un quelconque des modes de réalisation et/ou variantes décrit(e)s ci-dessus en relation avec les [fig. 2] et [fig. 5]) délivrant le champ sonore encodé interpolé en la position d'interpolation, e.g. la position de l'auditeur 110.

Lors d'une **étape E630,** le champ sonore encodé interpolé est compressé, e.g. par mise en oeuvre d'un codage entropique. Un champ sonore encodé interpolé compressé est ainsi délivré. Par exemple, l'étape E630 de compression est mise en oeuvre par le dispositif 700 (décrit ci-dessous en relation avec la figure 7) qui se trouve déporté du dispositif de restitution 110hp.

Ainsi, lors d'une **étape E640,** le champ sonore encodé interpolé compressé délivré par le dispositif 700 est transmis au dispositif de restitution 110hp. Dans d'autres modes de réalisation, le champ sonore encodé interpolé compressé est transmis à un autre dispositif disposant d'une capacité de calcul permettant de décompresser un contenu compressé, e.g. un smartphone, un ordinateur, ou tout autre terminal connecté disposant d'une capacité de calcul suffisante, en vue d'une transmission ultérieure.

De retour à la [fig. 6], lors d'une **étape E650,** le champ sonore encodé interpolé compressé reçu par le dispositif de restitution 110hp est décompressé afin de délivrer les échantillons du champ sonore encodé interpolé au format de codage utilisé (i.e. au format comprenant au moins la pression captée par le microphone 110m correspondant, les composantes du vecteur gradient de pression, ainsi que les composantes d'ordre supérieur présentes dans le champ sonore encodé le cas échant).

Lors d'une **étape E660,** le champ sonore encodé interpolé est restitué sur le dispositif de restitution 110hp.

Ainsi, lorsque la position d'interpolation correspond à la position physique de l'auditeur 110, ce dernier a l'impression que le champ sonore qui lui est restitué est cohérent avec les sources sonores 100s (i.e. que le champ qui lui est restitué arrive effectivement en direction des sources sonores 100s).

Dans certains modes de réalisation non illustrés sur la [fig. 6], les étapes E630 de compression et E650 de décompression ne sont pas mises en oeuvre. Dans ces modes de réalisation, ce sont les échantillons bruts du champ sonore encodé interpolé qui sont transmis au dispositif de restitution 110hp.

Dans d'autres modes de réalisation non illustrés sur la [fig. 6], le dispositif 700 mettant en oeuvre au moins la phase d'interpolation E620 est embarqué dans le dispositif de restitution 110hp. Dans ce cas, ce sont les échantillons du champ sonore encodé (une fois compressés ou non selon les variantes) qui sont transmis au dispositif de restitution 110hp lors de l'étape E640, et non pas les échantillons du champ sonore encodé interpolé (une fois compressés ou non selon les variantes). En d'autres termes, dans ces modes de réalisation, l'étape E640 est mise en oeuvre juste après les étapes E600 et E610 de captation et d'encodage.

On présente désormais, en relation avec la [**fig. 7**], un exemple de structure de dispositif 700 d'interpolation selon un mode de réalisation de l'invention.

Le dispositif 700 comprend une mémoire vive 703 (par exemple une mémoire RAM), une unité de traitement 702 équipée par exemple d'un processeur, et pilotée par un programme d'ordinateur stocké dans une mémoire morte 701 (par exemple une mémoire ROM ou un disque dur). A l'initialisation, les instructions de code du programme d'ordinateur sont par exemple chargées dans la mémoire vive 703 avant d'être exécutées par le processeur de l'unité de traitement 702.

Cette [fig. 7] illustre seulement une manière particulière, parmi plusieurs possibles, de réaliser le dispositif 700 afin qu'il effectue certaines étapes du procédé d'interpolation selon l'invention (selon l'un quelconque des modes de réalisation et/ou variantes décrit(e)s ci-dessus en relation avec les [fig. 2] et [fig. 5]). En effet, ces étapes peuvent être réalisées indifféremment sur une machine de calcul reprogrammable (un ordinateur PC, un processeur DSP ou un microcontrôleur) exécutant un programme comprenant une séquence d'instructions, ou sur une machine de calcul dédiée (par exemple un ensemble de portes logiques comme un FPGA ou un ASIC, ou tout autre module matériel).

Dans le cas où le dispositif 700 est réalisé avec une machine de calcul reprogrammable, le programme correspondant (c'est-à-dire la séquence d'instructions) pourra être stocké dans un médium de stockage amovible (tel que par exemple une disquette, un CD-ROM ou un DVD-ROM) ou non, ce médium de stockage étant lisible partiellement ou totalement par un ordinateur ou un processeur.

Par ailleurs, dans certains modes de réalisation discutés ci-dessus en relation avec la [fig. 6], le dispositif 700 est également configuré pour mettre en oeuvre tout ou partie des étapes supplémentaires du procédé de restitution de la [fig. 6] (e.g. les étapes E600, E610, E630, E640, E650 ou E660).

Ainsi, dans certains modes de réalisation, le dispositif 700 est inclus dans le dispositif de restitution 110hp.

Dans d'autres modes de réalisation, le dispositif 700 est inclus dans un des microphones 110m ou bien est dupliqué dans plusieurs des microphones 110m.

Dans encore d'autres modes de réalisation, le dispositif 700 est inclus dans un équipement déporté à la fois des microphones 110m ainsi que du dispositif de restitution 110hp. Par exemple, l'équipement déporté est un décodeur MPEG-H 3D, un serveur de contenus, un ordinateur, etc.

## Revendications

1. Procédé d'interpolation d'un champ sonore capté par une pluralité de N microphones délivrant chacun ledit champ sonore encodé sous une forme comprenant au moins une pression captée et un vecteur de gradients de pression associé,
ledit procédé comprenant une **interpolation** dudit champ sonore en une position d'interpolation délivrant un champ sonore encodé interpolé s'exprimant comme une combinaison linéaire desdits N champs sonores encodés pondérés chacun par un facteur de pondération correspondant,
**caractérisé en ce que** ladite **interpolation** comprend une **estimation** desdits N facteurs de pondération à partir au moins :
- de ladite position d'interpolation ;
- d'une position de chacun desdits N microphones ;
- desdites N pressions captées par lesdits N microphones ; et
- d'une puissance estimée dudit champ sonore à ladite position d'interpolation.

2. Procédé selon la revendication 1 dans lequel ladite estimation met en oeuvre une résolution de l'équation ${\sum }_{i} {a}_{i} \left(t\right) \hat{{W}_{ι}^{2}} \left(t\right) {x}_{i} \left(t\right) = \hat{{W}_{a}^{2}} \left(t\right) {x}_{a} \left(t\right)$, avec :
- *xᵢ*(*t*) un vecteur représentatif de ladite position du microphone d'indice *i* parmi lesdits N microphones ;
- *xₐ*(*t*) un vecteur représentatif de ladite position d'interpolation ;
- $\hat{{W}_{a}^{2}} \left(t\right)$ ladite estimation de la puissance dudit champ sonore à ladite position d'interpolation ; et
- $\hat{{W}_{ι}^{2}} \left(t\right)$ une estimation de la puissance instantanée ${W}_{i}^{2} \left(t\right)$ de ladite pression captée par ledit microphone d'indice *i*.

3. Procédé selon la revendication 2 dans lequel ladite résolution est effectuée sous la contrainte que ${\sum }_{i} {a}_{i} \left(t\right) \hat{{W}_{ι}^{2}} \left(t\right) = \hat{{W}_{a}^{2}} \left(t\right)$.

4. Procédé selon la revendication 3 dans lequel ladite résolution est en outre effectuée sous la contrainte que les N facteurs de pondération *aᵢ*(*t*) sont tous positifs ou nuls.

5. Procédé selon la revendication 2 dans lequel ladite estimation met également en oeuvre une résolution de l'équation $α {\sum }_{i} {a}_{i} \left(t\right) \hat{{W}_{ι}^{2}} \left(t\right) = α \hat{{W}_{a}^{2}} \left(t\right)$, avec *α* un facteur d'homogénéisation.

6. Procédé selon l'une quelconque des revendications 2 à 5 dans lequel ladite estimation comprend :
- un moyennage temporel de ladite puissance instantanée ${W}_{i}^{2} \left(t\right)$ sur une durée temporelle prédéterminée délivrant ladite estimation $\hat{{W}_{ι}^{2}} \left(t\right)$; ou
- un filtrage autorégressif d'échantillons temporels de ladite puissance instantanée ${W}_{i}^{2} \left(t\right)$, délivrant ladite estimation $\hat{{W}_{ι}^{2}} \left(t\right)$.

7. Procédé selon l'une quelconque des revendications 2 à 6 dans lequel ladite estimation $\hat{{W}_{a}^{2}} \left(t\right)$ de la puissance dudit champ sonore à ladite position d'interpolation est estimée à partir de ladite puissance sonore instantanée ${W}_{i}^{2} \left(t\right)$ captée par celui desdits N microphones le plus proche de ladite position d'interpolation ou à partir de ladite estimation $\hat{{W}_{ι}^{2}} \left(t\right)$ de ladite puissance sonore instantanée ${W}_{i}^{2} \left(t\right)$ captée par celui desdits N microphones le plus proche de ladite position d'interpolation.

8. Procédé selon l'une quelconque des revendications 2 à 6 dans lequel ladite estimation $\hat{{W}_{a}^{2}} \left(t\right)$ de la puissance dudit champ sonore à ladite position d'interpolation est estimée à partir d'un barycentre desdites N puissances sonores instantanées ${W}_{i}^{2} \left(t\right)$ captées par lesdits N microphones, respectivement à partir d'un barycentre desdites N estimations $\hat{{W}_{ι}^{2}} \left(t\right)$ desdites N puissances sonores instantanées ${W}_{i}^{2} \left(t\right)$ captées par lesdits N microphones,
un coefficient pondérant la puissance sonore instantanée ${W}_{i}^{2} \left(t\right)$, respectivement pondérant l'estimation $\hat{{W}_{ι}^{2}} \left(t\right)$ de la puissance sonore instantanée ${W}_{i}^{2} \left(t\right)$ captée par ledit microphone d'indice *i*, dans ledit barycentre étant inversement proportionnel à une version normalisée de la distance entre la position dudit microphone d'indice *i* délivrant ladite pression *Wᵢ*(*t*) et ladite position d'interpolation,
ladite distance étant exprimée au sens d'une norme L-p.

9. Procédé selon l'une quelconque des revendications 1 à 8 comprenant en outre, préalablement à ladite **interpolation,** une **sélection** desdits N microphones parmi Nt microphones, Nt>N.

10. Procédé selon la revendication 9 dans lequel les N microphones sélectionnés sont les plus proches de ladite position d'interpolation parmi lesdits Nt microphones.

11. Procédé selon la revendication 9 dans lequel N=3, ladite **sélection** comprenant :
- une **sélection** de deux microphones d'indices *i₁* et *i₂* les plus proches de ladite position d'interpolation parmi lesdits Nt microphones ;
- un **calcul** d'un vecteur médian ***u**₁₂(t)* ayant pour origine ladite position d'interpolation et pointant entre les positions des deux microphones d'indices *i₁* et *i₂* ; et
- une **détermination** d'un troisième microphone d'indices *i₃* différent desdits deux microphones d'indices *i₁* et *i₂* parmi les Nt microphones et dont la position est la plus à l'opposé du vecteur médian *u₁₂(t).*

12. Procédé selon l'une quelconque des revendications 1 à 11 comprenant en outre, pour un champ sonore encodé donné parmi lesdits N champs sonores encodés délivrés par lesdits N microphones, une **transformation** dudit champ sonore encodé donné par application d'un banc de filtres à reconstruction parfaite délivrant M composantes fréquentielles de champ associées audit champ sonore encodé donné, chaque composante fréquentielle de champ parmi lesdites M composantes fréquentielles de champ étant localisée dans une sous-bande fréquentielle distincte,
ladite transformation répétée pour lesdits N champs sonores encodés délivrant N jeux correspondants de M composantes fréquentielles de champ,
dans lequel, pour une sous-bande fréquentielle donnée parmi lesdites M sous-bandes fréquentielles, ladite interpolation délivre une composante fréquentielle de champ interpolée en ladite position d'interpolation et localisée dans ladite sous-bande fréquentielle donnée, ladite composante fréquentielle de champ interpolée s'exprimant comme une combinaison linéaire desdites N composantes fréquentielles de champ, parmi lesdits N jeux, localisées dans ladite sous-bande fréquentielle donnée,
ladite interpolation répétée pour lesdites M sous-bandes fréquentielles délivrant M composantes fréquentielles de champ interpolées en ladite position d'interpolation, chaque composante fréquentielle de champ interpolée parmi lesdites M composantes fréquentielles de champ interpolées étant localisée dans une sous-bande fréquentielle distincte.

13. Procédé selon la revendication 12 comprenant en outre une **transformation inverse** à ladite transformation, ladite transformation inverse appliquée auxdites M composantes fréquentielles de champ interpolées délivrant ledit champ sonore encodé interpolé en ladite position d'interpolation.

14. Procédé de restitution d'un champ sonore **caractérisé en ce qu'**il comprend :
- une captation dudit champ sonore par une pluralité de N microphones délivrant chacun un champ sonore capté correspondant ;
- un encodage de chacun desdits champs sonores captés délivrant un champ sonore encodé correspondant sous une forme comprenant au moins une pression captée et un vecteur de gradients de pression associé ;
- une phase interpolation selon l'une quelconque des revendications 1 à 13 délivrant ledit champ sonore encodé interpolé en ladite position d'interpolation ;
- une compression dudit champ sonore encodé interpolé délivrant un champ sonore encodé interpolé compressé ;
- une transmission dudit champ sonore encodé interpolé compressé à au moins un dispositif de restitution ;
- une décompression dudit champ sonore encodé interpolé compressé reçu ; et
- une restitution dudit champ sonore encodé interpolé sur ledit au moins un dispositif de restitution.

15. Produit programme d'ordinateur, comprenant des instructions de code de programme pour la mise en oeuvre d'un procédé selon l'une quelconque des revendications 1 à 14, lorsque ledit programme est exécuté sur un ordinateur.

16. Dispositif d'interpolation d'un champ sonore capté par une pluralité de N microphones délivrant chacun ledit champ sonore encodé sous une forme comprenant au moins une pression captée et un vecteur de gradients de pression associé,
ledit dispositif comprenant une machine de calcul reprogrammable ou une machine de calcul dédiée, configurée pour interpoler ledit champ sonore en une position d'interpolation délivrant un champ sonore encodé interpolé s'exprimant comme une combinaison linéaire desdits N champs sonores encodés pondérés chacun par un facteur de pondération correspondant,
**caractérisé en ce que** ladite machine de calcul reprogrammable ou ladite machine de calcul dédiée est en outre configurée pour estimer lesdits N facteurs de pondération à partir au moins :
- de ladite position d'interpolation ;
- d'une position de chacun desdits N microphones ;
- desdites N pressions captées par lesdits N microphones, et
- d'une estimation de la puissance dudit champ sonore à ladite position d'interpolation.

## Patentansprüche

1. Verfahren zur Interpolation eines Schallfelds, das von einer Vielzahl von N Mikrofonen aufgenommen wird, die jeweils das Schallfeld in einer Form codiert liefern, die mindestens einen aufgenommenen Druck und einen assoziierten Druckgradientenvektor umfasst,
wobei das Verfahren eine Interpolation des Schallfelds in einer Interpolationsposition umfasst, die ein interpoliertes codiertes Schallfeld liefert, das sich als lineare Kombination der N codierten Schallfelder ausdrückt, die jeweils durch einen entsprechenden Gewichtsfaktor gewichtet werden,
**dadurch gekennzeichnet, dass** die Interpolation eine Schätzung der N Gewichtungsfaktoren umfasst ausgehend von mindestens:
- der Interpolationsposition;
- einer Position jedes der N Mikrofone;
- den N Druckwerten, die von den N Mikrofonen aufgenommen werden; und
- einer geschätzten Stärke des Schallfelds in der Interpolationsposition.

2. Verfahren nach Anspruch 1, wobei die Schätzung eine Lösung der Gleichung ${\sum }_{i} {a}_{i} \left(t\right) \hat{{W}_{ι}^{2}} \left(t\right) {x}_{i} \left(t\right) = \hat{{W}_{a}^{2}} \left(t\right) {x}_{a} \left(t\right)$, vornimmt, wobei:
- *xᵢ*(*t*) ein Vektor ist, der für die Position des Mikrofons mit dem Index i unter den N Mikrofonen repräsentativ ist;
- *xₐ*(*t*) ein Vektor ist, der für die Interpolationsposition repräsentativ ist;
- $\hat{{W}_{a}^{2}} \left(t\right)$ die Schätzung der Stärke des Schallfelds in der Interpolationsposition ist; und
- $\hat{{W}_{ι}^{2}} \left(t\right)$ eine Schätzung der Momentanstärke ${W}_{i}^{2} \left(t\right)$ des Drucks ist, der von dem Mikrofon mit dem Index i aufgenommen wird.

3. Verfahren nach Anspruch 2, wobei die Lösung unter der Einschränkung bewirkt wird, dass ${\sum }_{i} {a}_{i} \left(t\right) \hat{{W}_{ι}^{2}} \left(t\right) = \hat{{W}_{a}^{2}} \left(t\right)$.

4. Verfahren nach Anspruch 3, wobei die Lösung außerdem unter der Einschränkung vorgenommen wird, dass die N Gewichtungsfaktoren *aᵢ*(*t*) alle positiv oder Null sind.

5. Verfahren nach Anspruch 2, wobei die Schätzung auch eine Lösung der Gleichung $α {\sum }_{i} {a}_{i} \left(t\right) \hat{{W}_{ι}^{2}} \left(t\right) = α \hat{{W}_{a}^{2}} \left(t\right)$ verwendet, wobei *α* ein Homogenisierungsfaktor ist.

6. Verfahren nach einem der Ansprüche 2 bis 5, wobei die Schätzung umfasst:
- eine Zeitmittelwertbildung der Momentanstärke ${W}_{i}^{2} \left(t\right)$ über eine vorherbestimmte Zeitdauer, welche die Schätzung $\hat{{W}_{ι}^{2}} \left(t\right)$ liefert; oder
- eine autoregressive Filterung von Zeitabtastwerten der Momentanstärke ${W}_{i}^{2} \left(t\right)$, welche die Schätzung $\hat{{W}_{ι}^{2}} \left(t\right)$ liefert.

7. Verfahren nach einem der Ansprüche 2 bis 6, wobei die Schätzung $\hat{{W}_{ι}^{2}} \left(t\right)$ der Stärke des Schallfelds in der Interpolationsposition aus der Momentanschallstärke ${W}_{i}^{2} \left(t\right)$ geschätzt wird, die von jenem der N Mikrofone aufgenommen wird, das der Interpolationsposition am nächsten liegt, oder aus der Schätzung $\hat{{W}_{ι}^{2}} \left(t\right)$ der Momentanschallstärke ${W}_{i}^{2} \left(t\right)$, die von jenem der N Mikrofone aufgenommen wird, das der Interpolationsposition am nächsten liegt.

8. Verfahren nach einem der Ansprüche 2 bis 6, wobei die Schätzung $\hat{{W}_{a}^{2}} \left(t\right)$ der Stärke des Schallfelds in der Interpolationsposition geschätzt wird aus einem Schwerpunkt der N Momentanschallstärken ${W}_{i}^{2} \left(t\right)$, die von den N Mikrofonen aufgenommen werden, bzw. aus einem Schwerpunkt der N Schätzungen $\hat{{W}_{ι}^{2}} \left(t\right)$ der N Momentanschallstärken ${W}_{i}^{2} \left(t\right)$, die von den N Mikrofonen aufgenommen werden,
wobei ein Koeffizient, der die Momentanschallstärke ${W}_{i}^{2} \left(t\right)$ gewichtet bzw. die Schätzung $\hat{{W}_{ι}^{2}} \left(t\right)$ der von dem Mikrofon mit dem Index i aufgenommen Momentanschallstärke ${W}_{i}^{2} \left(t\right)$ gewichtet, in dem Schwerpunkt umgekehrt proportional ist zu einer normalisierten Version der Distanz zwischen der Position des Mikrofons mit dem Index *i*, das den Druck *Wᵢ*(*t*) liefert, und der Polarisationsposition,
wobei die Distanz im Sinn einer Norm L-p ausgedrückt wird.

9. Verfahren nach einem der Ansprüche 1 bis 8, außerdem umfassend, vor der Interpolation, eine Auswahl der N Mikrofone unter Nt Mikrofonen, Nt > N.

10. Verfahren nach Anspruch 9, wobei die ausgewählten N Mikrofone der Interpolationsposition unter den Nt Mikrofonen am nächsten liegen.

11. Verfahren nach Anspruch 9, wobei N = 3, wobei die Auswahl umfasst:
- eine Auswahl von zwei Mikrofonen mit Indices *i₁* und *i₂*, die der Interpolationsposition unter den Nt Mikrofonen am nächsten liegen;
- eine Berechnung eines Medianvektors *u₁₂(t),* der als Ursprung die Interpolationsposition aufweist und zwischen die Positionen der zwei Mikrofone mit den Indices *i₁* und *i₂* zeigt; und
- eine Bestimmung eines dritten Mikrofons mit einem Index *i₃*, das von den beiden Mikrofonen mit den Indices *i₁* und *i₂* verschieden ist, unter den Nt Mikrofonen, und dessen Position zu dem Medianvektor *u₁₂(t)* am meisten entgegengesetzt ist.

12. Verfahren nach einem der Ansprüche 1 bis 11, außerdem umfassend, für ein gegebenes codiertes Schallfeld unter den N codierten Schallfeldern, die von den N Mikrofonen geliefert werden, eine Transformation des gegebenen codierten Schallfelds durch das Anlegen einer Filterbank zur perfekten Rekonstruktion, die M Frequenzkomponenten des Felds liefert, welche mit dem gegebenen codierten Schallfeld assoziiert sind, wobei jede Frequenzkomponente des Felds unter den M Frequenzkomponenten des Felds in einem anderen Teilfrequenzband lokalisiert ist,
wobei die wiederholte Transformationen für die N codierten Schallfelder N entsprechende Sätze von M Frequenzkomponenten des Felds liefert,
wobei, für ein gegebenes Teilfrequenzband unter den M Teilfrequenzbändern, die Interpolation eine Frequenzkomponente des interpolierten Felds in der Interpolationsposition und in dem gegebenen Teilfrequenzband lokalisiert liefert, wobei sich die Frequenzkomponente des interpolierten Felds als lineare Kombination der N Frequenzkomponenten des Felds, unter den N Sätzen, lokalisiert in dem gegebenen Teilfrequenzband, ausdrückt,
wobei die wiederholte Interpolation für die M Teilfrequenzbänder M Frequenzkomponenten des interpolierten Felds in der Interpolationsposition liefert, wobei jede Frequenzkomponente des interpolierten Felds unter den M Frequenzkomponenten des interpolierten Felds in einem anderen Teilfrequenzband lokalisiert ist.

13. Verfahren nach Anspruch 12, außerdem umfassend eine Umkehrtransformation zu der Transformation, wobei die Umkehrtransformation, die an die M Frequenzkomponenten des interpolierten Felds angelegt wird, das interpolierte codierte Schallfeld in der Interpolationsposition liefert.

14. Verfahren zur Wiederherstellung eines Schallfelds, **dadurch gekennzeichnet, dass** es umfasst:
- eine Aufnahme des Schallfelds durch eine Vielzahl von N Mikrofonen, die jeweils ein entsprechendes aufgenommenes Schallfeld liefern;
- eine Codierung jedes der aufgenommenen Schallfelder, die ein entsprechendes Schallfeld codiert in einer Form liefert, die mindestens einen aufgenommenen Druck und einen assoziierten Druckgradientenvektor umfasst;
- eine Interpolationsphase nach einem der Ansprüche 1 bis 13, die das interpolierte codierte Schallfeld in der Interpolationsposition liefert;
- eine Kompression des interpolierten codierten Schallfelds, die ein komprimiertes interpoliertes codiertes Schallfeld liefert;
- eine Übertragung des komprimierten interpolierten codierten Schallfelds zu mindestens einer Wiederherstellungsvorrichtung;
- eine Dekompression des empfangenen komprimierten interpolierten codierten Schallfelds; und
- eine Wiederherstellung des interpolierten codierten Schallfelds auf der mindestens einen Wiederherstellungsvorrichtung.

15. Computerprogrammprodukt, umfassend Programmcodeinstruktionen zur Durchführung eines Verfahrens nach einem der Ansprüche 1 bis 14, wenn das Programm auf einem Computer ausgeführt wird.

16. Vorrichtung zur Interpolation eines Schallfelds, das von einer Vielzahl von N Mikrofonen aufgenommen wird, die jeweils das Schallfeld in einer Form codiert liefern, die mindestens einen aufgenommenen Druck und einen assoziierten Druckgradientenvektor umfasst,
wobei die Vorrichtung einen reprogrammierbaren Rechner oder einen dedizierten Rechner umfasst, der dazu eingerichtet ist, das Schallfeld in einer Interpolationsposition zu interpolieren, die ein interpoliertes codiertes Schallfeld liefert, das sich als lineare Kombination der N codierten Schallfelder ausdrückt, die jeweils durch einen entsprechenden Gewichtsfaktor gewichtet werden,
**dadurch gekennzeichnet, dass** der reprogrammierbare Rechner oder der dedizierte Rechner außerdem dazu eingerichtet ist, um die N Gewichtungsfaktoren zu schätzen ausgehend von mindestens:
- der Interpolationsposition;
- einer Position jedes der N Mikrofone;
- den N Druckwerten, die von den N Mikrofonen aufgenommen werden; und
- einer Schätzung der Stärke des Schallfelds in der Interpolationsposition.

## Claims

1. A method for interpolating a sound field captured by a plurality of N microphones each outputting said encoded sound field in a form comprising at least one captured pressure and an associated pressure gradient vector,
said method comprising an **interpolation** of said sound field at an interpolation position outputting an interpolated encoded sound field as a linear combination of said N encoded sound fields each weighted by a corresponding weighting factor,
**characterised in that** said **interpolation** comprises an **estimation** of said N weighting factors at least from:
- said interpolation position;
- a position of each of said N microphones,
- said N pressures captured by said N microphones; and
- an estimated power of said sound field at said interpolation position.

2. The method according to claim 1, wherein said estimation implements a resolution of the equation ${\sum }_{i} {a}_{i} \left(t\right) \hat{{W}_{ι}^{2}} \left(t\right) {x}_{i} \left(t\right) = \hat{{W}_{a}^{2}} \left(t\right) {x}_{a} \left(t\right)$, with:
- ***x**ᵢ*(*t*) a vector representative of said position of the microphone bearing the index i among said N microphones,
- ***x**ₐ*(*t*) a vector representative of said interpolation position;
- $\hat{{W}_{a}^{2}} \left(t\right)$ said estimate of the power of said sound field at said interpolation position; and
- $\hat{{W}_{ι}^{2}} \left(t\right)$ an estimate of the instantaneous power ${W}_{i}^{2} \left(t\right)$ of said pressure captured by said microphone bearing the index *i*.

3. The method according to claim 2, wherein said resolution is performed with the constraint that ${\sum }_{i} {a}_{i} \left(t\right) \hat{{W}_{ι}^{2}} \left(t\right) = \hat{{W}_{a}^{2}} \left(t\right) .$

4. The method according to claim 3, wherein said resolution is further performed with the constraint that of the N weighting factors *aᵢ*(*t*) are positive or zero.

5. The method according to claim 2, wherein said estimation also implements a resolution of the equation $α {\sum }_{i} {a}_{i} \left(t\right) \hat{{W}_{ι}^{2}} \left(t\right) = α \hat{{W}_{a}^{2}} \left(t\right)$, with *α* a homogenisation factor.

6. The method according to any one of claims 2 to 5, wherein said estimation comprises:
- a time averaging of said instantaneous power ${W}_{i}^{2} \left(t\right)$ over a predetermined period of time outputting said estimate $\hat{{W}_{ι}^{2}} \left(t\right)$; or
- an autoregressive filtering of time samples of said instantaneous power ${W}_{i}^{2} \left(t\right)$, outputting said estimate $\hat{{W}_{ι}^{2}} \left(t\right)$.

7. The method according to any one of claims 2 to 6, wherein said estimate $\hat{{W}_{a}^{2}} \left(t\right)$ of the power of said sound field at said interpolation position is estimated from said instantaneous sound power ${W}_{i}^{2} \left(t\right)$ captured by that one among said N microphones the closest to said interpolation position or from said estimate $\hat{{W}_{ι}^{2}} \left(t\right)$ of said instantaneous sound power ${W}_{i}^{2} \left(t\right)$ captured by that one among said N microphones the closest to said interpolation position.

8. The method according to any one of claims 2 to 6, wherein said estimate $\hat{{W}_{a}^{2}} \left(t\right)$ of the power of said sound field at said interpolation position is estimated from a barycentre of said N instantaneous sound powers ${W}_{i}^{2} \left(t\right)$ captured by said N microphones, respectively from a barycentre of said N estimates $\hat{{W}_{ι}^{2}} \left(t\right)$ of said N instantaneous sound powers ${W}_{i}^{2} \left(t\right)$ captured by said N microphones, a coefficient weighting the instantaneous sound power ${W}_{i}^{2} \left(t\right)$, respectively weighting the estimate $\hat{{W}_{ι}^{2}} \left(t\right)$ of the instantaneous sound power ${W}_{i}^{2} \left(t\right)$ captured by said microphone bearing the index *i*, in said barycentre being inversely proportional to a normalised version of the distance between the position of said microphone bearing the index i outputting said pressure *Wᵢ*(*t*) and said interpolation position, said distance being expressed in the sense of a L-*p* norm.

9. The method according to any one of claims 1 to 8, further comprising, prior to said **interpolation,** a **selection** of said N microphones among Nt microphones, Nt>N.

10. The method according to claim 9, wherein the N selected microphones are those the closest to said interpolation position among said Nt microphones.

11. The method according to claim 9, wherein said **selection** comprising:
- a **selection** of two microphones bearing the indexes *i₁* and *i₂* the closest to said interpolation position among said Nt microphones;
- a **calculation** of a median vector ***u**₁₂(t)* having as an origin said interpolation position and pointing between the positions of the two microphones bearing the indexes *i₁* and *i₂;* and
- a **determination** of a third microphone bearing the index *i₃* different from said two microphones bearing the indexes *i₁* and *i₂* among the Nt microphones and whose position is the most opposite to the median vector ***u**₁₂(t).*

12. The method according to any one of claims 1 to 11, further comprising, for given encoded sound field among said N encoded sound fields output by said N microphones, a **transformation** of said given encoded sound field by application of a perfect reconstruction filter bank outputting M field frequency components associated to said given encoded sound field, each field frequency component among said M field frequency components being located in a distinct frequency sub-band,
said transformation repeated for said N encoded sound fields outputting N corresponding sets of M field frequency components,
wherein, for a given frequency sub-band among said M frequency sub-bands, said interpolation outputs a field frequency component interpolated at said interpolation position and located within said given frequency sub-band, said interpolated field frequency component being expressed as a linear combination of said N field frequency components, among said N sets, located in said given frequency sub-band,
said interpolation repeated for said M frequency sub-bands outputting M interpolated field frequency components at said interpolation position, each interpolated field frequency component among said M interpolated field frequency components being located in a distinct frequency sub-band.

13. The method according to claim 12, further comprising an **inverse transformation** of said transformation, said inverse transformation applied to said M interpolated field frequency components outputting said interpolated encoded sound field at said interpolation position.

14. A method for rendering a sound field **characterised in that** it comprises:
- capturing said sound field by a plurality of N microphones each outputting a corresponding captured sound field;
- encoding of each of said captured sound fields outputting a corresponding encoded sound field in a form comprising at least one captured pressure and an associated pressure gradient vector;
- an interpolation phase according to any one of claims 1 to 13 outputting said interpolated encoded sound field at said interpolation position;
- a compression of said interpolated encoded sound field outputting a compressed interpolated encoded sound field;
- a transmission of said compressed interpolated encoded sound field to at least one rendering device;
- a decompression of said received compressed interpolated encoded sound field; and
- rendering said interpolated encoded sound field on said at least one rendering device.

15. A computer program product, comprising program code instructions for the implementation of a method according to any one of claims 1 to 14, when said program is executed on a computer.

16. A device for interpolating a sound field captured by a plurality of N microphones each outputting said encoded sound field in a form comprising at least one captured pressure and an associated pressure gradient vector,
said device comprising a reprogrammable computing machine or a dedicated computing machine, configured to interpolate said sound field at an interpolation position outputting an interpolated encoded sound field expressed as a linear combination of said N encoded sound fields each weighted by a corresponding weighting factor,
**characterised in that** said reprogrammable computing machine or said dedicated computing machine is further configured to estimate said N weighting factors from at least:
- said interpolation position;
- a position of each of said N microphones,
- said N pressures captured by said N microphones, and
- an estimate of the power of said sound field at said interpolation position.
